# EUROPÄISCHE PATENTSCHRIFT

(11) **EP 1 150 752 B1**
(45) Veröffentlichungstag und Bekanntmachung des Hinweises auf die Patenterteilung: **14.04.2004**
(21) Anmeldenummer: 99964462.8
(22) Anmeldetag: 22.12.1999
(51) Int. Cl.: A63F 7/36, A63F 7/28, A63F 7/00

(54) **KUGELBAHN**
GAME PROVIDED IN THE FORM OF A BALL TRACK
JEU SOUS FORME DE PISTE POUR BOULES

(30) Priorität: 13.02.1999 DE 19906117
(43) Veröffentlichungstag der Anmeldung: 07.11.2001
(73) Patentinhaber: Braun, Wilfried, 55126 Mainz (DE)
(72) Erfinder: Braun, Wilfried, 55126 Mainz (DE)
(74) Vertreter: Weber, Dieter, Dr.
(86) Internationale Anmeldenummer: PCT/DE1999/004106
(87) Internationale Veröffentlichungsnummer: WO 2000/047300

(56) Entgegenhaltungen:
- WO-A-98/35733
- DE-A- 1 703 790
- DE-A- 2 442 904
- DE-U- 1 676 519
- DE-U- 7 511 147
- GB-A- 1 405 105
- GB-A- 2 285 755
- US-A- 5 312 285

## Beschreibung

Die vorliegende Erfindung betrifft eine Kugelbahn, bestehend aus einzelnen Bauteilen mit Laufschienen, die eine Führung für rollende Kugeln haben, und mit Verbindungselementen, die einen im wesentlichen vertikalen und/oder gegenüber der Horizontalen deutlich geneigten Kugeldurchgang haben, wobei die Laufschienen mindestens eine Durchgangsöffnung bzw. Durchgangsbohrung für den Übergang einer Kugel auf ein anderes Bauteil aufweisen.

Kugelbahnen sind in vielfältigen Ausführungsformen bekannt zB. GB-A-1405105 oder WO-A-98/35733 und auf dem Markt erhältlich. Die überwiegende Anzahl der anzutreffenden Kugelbahnen besitzen fest und meistens übereinander installierte, geneigte Laufschienen. Diese meistens einteilig gefertigten Kugelbahnen haben den Vorteil, daß sie sofort bespielbar sind. Aufgrund der fest vorgegebenen Bahnen und dadurch, daß sich das Benutzen der Kugelbahn auf das Aufbringen einer Kugel oder eines anderen geeigneten Gegenstandes beschränkt, geht das Interesse des Benutzers der Kugelbahn allerdings bald verloren.

Die aus dem Gebrauchsmuster GM 75 11 147 bekannte Kugelbahn, welche den Stand der Technik bildet, von welchem die vorliegende Erfindung ausgeht, hat den Vorteil, daß dem Benutzer gewisse Freiräume in der Grundrißwahl der Kugelbahn eingeräumt werden. Dadurch ist gewährleistet, daß das Interesse des Benutzers, insbesondere eines spielenden Kindes, über einen längeren Zeitraum an die Kugelbahn gebunden ist. Der pädagogische Wert solch variabler Bahnen ist weitaus größer, da die Phantasie und das logische und konstruktive Denken des Kindes hier stärker gefördert werden.

Bei dieser bekannten Kugelbahn verlaufen die Laufschienen geneigt, um die Kugel entlang der Schienen zu beschleunigen, so daß die Laufschienen nur von einer Richtung bespielt werden können. Des weiteren hat diese Kugelbahn den Nachteil, daß sie nicht dafür vorgesehen ist mehrere Schienen übereinander montieren zu können. Aufgrund der geneigten Bahnen ist prinzipiell kein einfaches aufeinander Aufbauen der Verbindungselemente verwirklichbar, so daß im zusammengesetzten Zustand insbesondere bei hohen Aufbauten die Kugelbahn instabil wird.

Aus der Gebrauchsmuster-Anmeldung DE 296 15 318 ist eine Kugelbahn mit parallel geführten Laufbahnen bekannt. Bei dieser fest gefügten Kugelbahn gelangen die Kugeln durch eine Bohrung in der Laufschiene auf ein kreisförmig ausgebildetes Bahnsegment. Dadurch werden die durch den freien Fall beschleunigten Kugeln auf die darunterliegende waagerecht verlaufende Laufschiene gelenkt. Aufgrund der einteiligen Ausführung ist jedoch keinerlei Flexibilität bezüglich der Grundrißgestaltung möglich.

Auch aus der GB 2285755 ist eine variable Kugelbahn bekannt. Allerdings sind hier Laufschienen und Verbindungselemente bereits einstückig gefertigt. Zudem sind die Laufschienen der kombinierten Bauelemente geneigt, so daß die Bauelemente von den Rollelementen nur in einer, fertigungstechnisch bereits vorgegebenen, Richtung durchlaufen werden können.

In vergleichbarer Weise ist der Spielzeugbausatz der DE 25 47 070 aufgebaut. Hier werden quaderförmige Bauklötze mit einer geneigt verlaufenden Rinne und einem Durchbruch an der tiefsten Stelle aufeinander angeordnet. Auch hier ist die Laufrichtung der Kugel aufgrund der vorgefertigten Bauklötze vorgegeben.

In der DE 24 42 904 wird versucht, durch das Bereitstellen von Laufschienen, die geneigt in hohlzylinderförmige Stützelemente eingelegt bzw. eingehakt werden, die Variabilität der Kugelbahn zu erhöhen. Diese Konstruktion ist jedoch eher instabil. Zudem ist auch hier wegen der geneigten Anordnung der Laufschienen eine Umkehrung der Laufrichtung auf einer Laufschiene nicht möglich.

Schließlich zeigt auch das deutsche Gebrauchsmuster DE 1 676 519 eine variable Kugelbahn. Die Variabilität beschränkt sich jedoch darauf, daß geneigt angeordnete Laufschienen in Verbindungselemente eingelegt sind, die auf unterschiedlich hohen Säulen angeordnet sind, wobei die Verbindungselemente um eine vertikal verlaufende Achse gegenüber den Säulen drehbar sind. Dies bietet gegenüber den festgefügten Kugelbahnen lediglich den Vorteil, daß einzelne Laufschienen aus der Kugelbahnebene herausgedreht werden können.

Der vorliegenden Erfindung liegt daher die Aufgabe zugrunde, eine Kugelbahn bereitzustellen, die aus wenigen unterschiedlichen Elementen (Laufschienen und Verbindungselemente) variabel zusammengesetzt werden kann, wobei auch bei hohen Aufbauten eine hohe Stabilität erreicht wird.

Diese Aufgabe wird dadurch gelöst, die Laufschienen und die Verbindungselemente an- und aufeinanderfügbar sind, um einen Kugelweg zu erzeugen, der über mehr als ein Bauteil hinweg führt, wobei der Kugetweg zumindest auf einem Abschnitt der Laufschienen horizontal verläuft.

Unter einem Kugelweg wird der Bahnverlauf verstanden, den eine Kugel nimmt, wenn sie entlang der Bauteile rollt.

Die horizontal verlaufenden Schienenabschnitte erlauben eine stabile Verbindung zu den Verbindungselementen ohne die Variabilität zu beeinträchtigen. Dadurch kann die Kugelbahn selbst bei hohen Aufbauten, d.h. Aufbauten mit vielen Schienenabschnitten in verschiedenen Höhen, vor allem bei versehentlichem Anstoßen oder beim Umbauen nicht leicht umgeworfen werden.

Besonders bevorzugt sind Laufschienen, die einen Kugelweg erzeugen, der über die gesamte Länge der Laufschiene horizontal verläuft. Da die Laufschiene bzw. der Kugelweg auf der Laufschiene keine vorgegebene Neigung besitzt, ist es möglich die Laufschiene in beiden Richtungen mit einer Kugel zu durchlaufen. Die Variabilität der Kugelbahn wird deutlich erhöht. Zum einen ist es während des Aufbaus des Kugelweges nicht nötig bereits die Laufrichtung festzulegen. Zum einen kann auch eine Kugelbahn aufgebaut werden, die abhängig von dem Startpunkt der Kugel mal in der einen oder in der anderen Richtung durchlaufen werden kann.

Eine derartige Kugelbahn erlaubt prinzipiell auch die Verbindung von Verbindungselementen oder Laufschienen jeweils untereinander. So ist ein Aufbau aus ausschließlich Verbindungselementen möglich.

Die Variabilität dieser Kugelbahn kann noch deutlich erhöht werden, wenn Laufschienen und Verbindungselemente um eine im wesentlichen vertikale Achse drehbar miteinander verbindbar sind.

In gewissen Grenzen sind auch Aufbauten auf einer schiefen Ebene möglich, so daß dann die Drehachse etwas aus der Vertikalen gekippt ist. Die Grenzen einer zulässigen Neigung der im wesentlichen horizontalen Schienen ergeben sich dadurch, daß die Kugelbahn noch bespielbar sein muß, d.h. daß eine Kugel die Laufschiene bis zum vorgesehenen Punkt durchlaufen muß, wo sie wieder durch eine Durchgangsbohrung hindurchfällt, um in einem nachfolgendem Kugeldurchgang eines Verbindungselementes erneut durch die Schwerkraft beschleunigt zu werden.

Vorzugsweise haben die Verbindungselemente im wesentlichen die Form von Säulen oder Klötzen und sind mit vertikalen Durchgangsbohrungen bzw. Bohrungsabschnitten versehen.

Es kann von Vorteil sein, die Verbindungselement mit einer Tonerzeugungseinrichtung auszustatten, die beim Durchlaufen des Verbindungselements mit einer Kugel einen Ton erzeugt. Die Tonerzeugungseinrichtung kann beispielsweise eine Glocke sein, die durch die Kugel angestoßen wird, Besonders vorteilhaft ist es jedoch, insbesondere wenn die Verbindungselemente aus Holz gefertigt sind, ein Resonanzvolumen vorzusehen, durch daß die Kugel rollt, so daß beim Aufschlag der Kugel auf beispielsweise eine Wand ein Ton erzeugt wird. Es ist dann auch möglich unterschiedliche Töne in unterschiedlichen Verbindungselementen zu erzeugen. Durch die Kugelbahn können dann ganze Melodien zusammengesetzt werden.

Des weiteren ist es vorteilhaft, daß mindestens bei einem Teil der Verbindungselemente mindestens eine seitliche Austrittsöffnung vorgesehen ist und daß mindestens ein Abschnitt der Bohrung innerhalb des Verbindungselements einen Steigungswinkel gegenüber der Waagerechten zwischen 0° und 90° aufweist, so daß eine Kugel, die in die obere Bohrung des Verbindungselementes fällt, beim Durchlaufen der Bohrung eine Beschleunigung mit waagerechter Komponente erfährt.

Dadurch ist es möglich, auch für längere Kugelwege im wesentlichen ebene Laufschienen zu verwenden. Aufgrund der nicht zu vernachlässigenden Reibung zwischen Kugel und Laufschiene, verliert die Kugel auf horizontalen Laufschienen an Geschwindigkeit. Um längere Kugelwege zu absolvieren, muß die Kugel zwischenzeitlich wieder beschleunigt werden. Die nötige Geschwindigkeit erfährt die Kugel beim Durchlaufen der vertikalen sowie der geneigten bzw. gekrümmten Bohrungen, in den Verbindungselementen. Somit ist gewährleistet, daß die (horizontalen) Laufschienen im Prinzip von beiden Seiten her durchlaufen werden können.

Die Kugelbahn kann interessanter gestaltet werden dadurch, daß mindestens ein Teil der Verbindungselemente zwei seitliche Austrittsöffnungen aufweist, die durch eine Verzweigung des vertikalen Bohrungsabschnittes gebildet werden. Dadurch ist es möglich, von solch einem Verbindungselement aus die Kugelbahn in mindestens zwei Richtungen fortzusetzen. Die Entscheidung, welche seitliche Austrittsöffnung die durch den vertikalen Bohrungsabschnitt in das Verbindungselement eintretende Kugel nimmt, kann je nach Ausführungsform entweder dem Zufall überlassen werden oder mittels einer geeigneten Vorrichtung manuell oder ferngesteuert gefällt werden. Auch ist es möglich eine Einrichtung zu verwenden, die eine Art Kippmechanik aufweist, die durch durchlaufende Kugeln umgeschaltet wird, so daß die Kugeln abwechselnd die eine oder die andere seitliche Austrittsöffnung nehmen.

Vorzugsweise sind die seitlichen Austrittsöffnungen mindestens so hoch angeordnet, daß zwei Laufschienen übereinander gelegt werden können und eine aus der seitlichen Austrittsöffnung austretende Kugel in die obere Laufschiene gelenkt wird.

Eine weitere Variabilitätssteigerung ist dadurch möglich, daß mindestens ein Teil der Verbindungselemente im unteren Bereich einen horizontal verlaufenden Durchtrittsgang aufweist. Dadurch ist es möglich, daß eine Kugel zwei oder mehr Verbindungselemente unmittelbar hintereinander durchläuft bzw. durchfällt.

In einer vorteilhaften Ausgestaltung der Kugelbahn weisen die Verbindungselemente teilweise unterschiedliche effektive Höhen auf, die einem ganzzahligen Vielfachen eines vorgegebenen Rastermaßes entsprechen, welches vorzugsweise durch die (vertikale) Dicke der Laufschienen gegeben ist. Dadurch ist es insbesondere für kleine Kinder sehr einfach, beim Zusammensetzen der Kugelbahn dafür zu sorgen, daß die Laufschienen horizontal auf den Verbindungselementen aufsitzen.

Die Variabilität der Kugelbahn kann noch weiter gesteigert werden, wenn mindestens ein Teil der Schienen mindestens jeweils drei Durchgangsbohrungen aufweist. Durch zusätzliche Durchgangslöcher kann ein und dieselbe Schiene für sehr unterschiedliche Kugelwege benutzt werden. Diese zusätzlichen Bohrungen können entweder zum Aufbau einer weiteren Ebene, in der eine weitere Laufschiene vorgesehen ist, genutzt werden, oder als Verbindungsweg zu einer anderen Ebene, welche in direktem Weg über ein oder mehrere Verbindungselemente oder über einen längeren Weg im freien Fall erreicht werden. Selbstverständlich können auch zwei unterschiedliche Kugelwege auf einer Laufschiene zusammengeführt werden. Treffen beispielsweise unterschiedliche Kugelwege jeweils an unterschiedlichen Enden der Laufschiene auf die Laufschiene so werden die beiden Kugelwege an der der Laufschienenmitte zugewandten Bohrung vereint.

Damit die Laufschiene für einen Kugelweg möglichst in voller Länge genutzt werden kann, ist es vorteilhaft, daß mindestens ein Teil der Laufschienen an mindestens einem Endabschnitt zwei Bohrungen in engem Abstand aufweist. Somit kann die sich am Ende der Laufschiene befindliche Bohrung zum Aufbau eines weiteren zusätzlichen Kugelweges genutzt werden, ohne daß sich die Lauflänge des ersten die Laufrille nutzenden Kugelweges deutlich verkürzt.

Die Variabilität der Kugelbahn wird dadurch noch weiter erhöht, daß mindestens ein Teil der Laufschienen an seinen beiden Endabschnitten die jeweils in engem Abstand angeordneten Durchgangsbohrungen aufweist. Dabei sollte der enge Abstand zumindest so groß sein, daß zwei Verbindungselemente nebeneinander auf die in engem Abstand angeordneten Durchgangsbohrungen aufgesetzt werden können. Dadurch entstehen Auflage- und Verknüpfungspunkte, die zum Aufbau von zusätzlichen Kugelwegen aus verschiedensten Richtungen benutzt werden können, ohne daß dazu vom Boden neu aufgebaut werden muß. Dadurch ist mit wenigen Klötzen auch der Aufbau von sehr komplexen verschiedenen Kugelwegen möglich.

Zur Erhöhung der Variabilität der Kugelbahn kann es von Vorteil sein, daß ein Teil der Schienen eine oder sogar zwei bezüglich ihrer Länge in etwa in der Mitte angeordnete Durchtrittbohrung bzw. Durchtrittsbohrungen aufweist.

Zusätzlich kann ein Überbrückungselement vorgesehen sein, welches auf eine (beliebige) Durchgangsbohrung aufgesetzt werden kann, um diese zu verschließen. So können Durchgangsbohrungen, die sich während der Aufbauphase als unnötig oder gar störend erweisen, verschlossen werden. Vorteilhafterweise weist das Überbrückungselement zumindest auf einer Seite eine Führung für die Kugeln auf, so daß durch das Überbrückungselement, die aufgrund der Durchgangsbohrung unterbrochenen Führung der Kugeln ergänzt werden kann. Damit die Führung nicht versehentlich gegenüber der Laufschiene verdreht werden kann, ist eine Führungsnase an dem Überbrückungselement zweckmäßig, die in die Laufschiene eingreift und das Überbrückungselement gegen Verdrehung sichert.

In einer vorteilhaften Ausgestaltung werden die Kugelführungen in den Schienen durch eine vorzugsweise entlang einer Längsmittellinie der Schienen verlaufenden durchgehenden Schlitz gebildet. Diese Ausführungsform hat den Vorteil, daß sie sehr kostengünstig verwirklicht werden kann. Die Breite des Schlitzes beeinflußt die Laufgeschwindigkeit der Kugeln, sowie umgekehrt auch die Stabilität des Abrollvorgangs.

Durch Abstimmung der Neigung der seitlichen Austrittsöffnungen einiger Verbindungselemente auf die Breite des Schlitzes ist die Laufgeschwindigkeit nahezu beliebig einstellbar. Vorzugsweise wird eine geringe Laufgeschwindigkeit und damit eine lange Laufzeit der Kugeln verwirklicht. Dadurch ist es insbesondere bei langen Kugelwegen möglich, die Kugeln optisch zu verfolgen.

Alternativ dazu können die Kugelführungen auch durch eine in die Oberseite der Schienen eingefräste bzw. eingeformte Rille gebildet werden.

Eine weitere Erhöhung der Stabilität kann dadurch erreicht werden, daß an den Laufschienen und an den Verbindungselementen Vorsprünge und Aussparungen vorgesehen sind, die im zusammengesetzten Zustand von Laufschienen und Verbindungselementen wechselseitig ineinandergreifen, so daß die zusammengesetzten Schienen und Verbindungselemente gegen seitliche relative Verschiebungen gesichert sind.

Somit ist trotz fast beliebiger Variabilität ein sehr stabiler Aufbau möglich.

Die Vorsprünge und Aussparungen sind vorzugsweise konzentrisch zu den vertikalen Durchtrittsbohrungen bzw. Bohrungsabschnitten von Schiene und Verbindungselement angeordnet. Diese Anordnung ermöglicht, daß eine auf einem Verbindungselement aufliegende Laufschiene in eine um die vertikale Achse des Verbindungselementes gedrehte Position gebracht werden kann, ohne daß das Verbindungselement und der sich darunter befindliche Aufbau verrückt werden müssen.

Bei einer bevorzugten Ausführungsform sind die Vorsprünge und Aussparungen kreis- bzw. ringförmig ausgebildet oder angeordnet, so daß Schienen und Verbindungselemente im miteinander zusammengesetzten Zustand relativ zueinander um die gemeinsame Kreisachse von Vorsprüngen und Aussparungen beliebig oder in festen Winkelabschnitten drehbar sind. Dadurch ist es möglich, daß einzelne Laufschienen innerhalb des zusammengesetzten Aufbaus um die vertikale Achse des mit ihnen verbundenen Verbindungselementes gedreht werden können, ohne daß die Stabilität des gesamten Aufbaus gefährdet wird.

Eine weitere Verbesserung ist dadurch möglich, daß die Verbindungselemente an ihrer Oberseite eine die obere Öffnung umgebende ringförmige Aussparung aufweisen und an ihrer Unterseite einen hierzu koaxialen zylindrischen oder hohlzylindrischen Vorsprung, dessen Außendurchmesser kleiner oder gleich dem Durchmesser der oberen Öffnung der Durchtrittsbohrungen der Schienen ist, wobei dieser vorzugsweise wiederum dem Innendurchmesser der oben angeordneten Aussparung entspricht. Durch diese stabilen Verbindungselemente sind die Klötze untereinander stapelbar. Außerdem kann der zylindrische oder hohlzylindrische Vorsprung des Verbindungselements in der Durchtrittsbohrung der Schienen einrasten. Auch dies ergibt eine sehr stabile drehbare Verbindung.

Die Stabilität der Kugelbahn kann dadurch weiter erhöht werden, daß die Laufschienen an ihrer Unterseite bei zumindest einem Teil der Durchtrittsbohrungen einen konzentrisch zu dieser Bohrung angeordneten ringförmigen Vorsprung aufweisen, dessen Außendurchmesser gleich dem Innendurchmesser der ringförmigen Aussparung der Verbindungselemente ist. Dadurch ist gewährleistet, daß der ringförmige Vorsprung an der Unterseite der Laufschienen in die ringförmige Aussparung an der Oberseite der Verbindungselemente passend eingesetzt werden kann.

In einer bevorzugten Ausführungsform der Kugelbahn sind Verbindungsplatten vorgesehen, welche eine oder mehrere Durchgangsbohrungen aufweisen, deren Maße, einschließlich etwaiger, am unteren Ende der Bohrung vorgesehener Vorsprünge, den Maßen der Durchtrittsbohrung der Laufschiene entsprechen. Die Verbindungsplatten können zum Aufbau und der Verbindung von treppenförmigen Anordnungen der Verbindungselemente innerhalb eines Gesamtaufbaus mit Laufschienen oder innerhalb eines Turmaufbaus nur aus Verbindungselementen dienen.

Vorzugsweise weisen die Verbindungsplatten eine effektive Höhe auf, die einem ganzzahligen Vielfachen des Rastermaßes bzw. der (vertikalen) Dicke der Laufschienen entspricht. Dadurch ist gewährleistet, daß beim Zusammensetzen der Kugelbahn die horizontale Anordnung der Laufschienen leicht erreicht werden kann.

In einer bevorzugten Ausführungsform der Kugelbahn ist neben den im wesentlichen horizontalen Laufschienen mindestens eine Laufschiene vorgesehen, deren horizontal verlaufende und mit Durchtrittsbohrungen bzw. Verbindungsbohrungen versehene Endabschnitte durch einen geneigten Rollbahnabschnitt verbunden sind, dessen Länge und Neigung derart bemessen ist, daß der Niveauunterschied zwischen horizontalen Endabschnitten einem ganzzahligen Vielfachen des durch die Laufschienendicke gegebenen Rastermaßes entspricht. Dadurch können zusätzliche, geneigte Laufschienen, die wiederum durch ihre horizontalen Endabschnitte und den dortigen sicheren Eingriff von Vorsprung und Aussparung fest verbunden sind, in den Aufbau aufgenommen werden, ohne daß die Stabilität des gesamten Aufbaus gefährdet wird. Durch den an das gegebene Rastermaß angepaßten Niveauunterschied ist sichergestellt, daß für Aufbauten von dieser Verbindungsschiene ausgehend wieder eine waagerechte Anordnung der Laufschienen bzw. Laufschienenabschnitten zu anderen, ohne geneigten Bahnabschnitt aufgebauten Schienen möglich ist.

Um die Kugelbahn mit mehreren Kugeln gleichzeitig bespielen zu können, ist es vorteilhaft, daß an der Oberseite der Verbindungsschienen mindestens ein Paar von Leitstücken auf beiden Seiten der Laufrille befestigt sind, die an dem der Durchgangsbohrung der Laufschienen zugewandten Ende der Leitstücke etwas weiter von der Rille entfernt sind als an dem anderen Ende der Leitstücke. Die unter Umständen in größeren Mengen in schneller Folge oder sogar zeitgleich aus der seitlichen Öffnung der Verbindungselemente austretenden Kugeln stoßen möglicherweise aneinander, verspringen und werden dann durch die Leitstücke auf die Laufrille zurückgeführt. Ohne die Leitstücke ist es insbesondere bei der Verwendung von sehr vielen Kugeln möglich, daß zwei oder mehrere Kugeln aneinanderstoßen, verspringen und die Laufschiene seitlich verlassen.

Eine weitere Erhöhung der Vielseitigkeit der vorliegenden Erfindung kann durch ein Siebelement erreicht werden. Das Siebelement weist einen Durchgang auf, der kleiner als die Durchgangsöffnungen in Laufschienen und Verbindungselementen ist. Wird die Kugelbahn mit Kugeln unterschiedlicher Größe bespielt, so können ein Teil der Kugeln den Durchgang des Siebelements passieren, während andere daran gehindert sind.

Ein solches Siebelement kann beispielsweise eine Laufschiene mit einer kleineren Durchgangsöffnung sein. Wird eine solche Laufschiene in den Kugelweg eingebaut, so fallen die Kugeln mit kleinem Durchmesser durch die kleinere Durchgangsöffnung, während die Kugeln mit größerem Durchmesser die Laufschiene (nahezu ungehindert) weiter entlang laufen.

Selbstverständlich kann solch ein Siebelement auch durch ein Verbindungselement oder ein Überbrückungselement verwirklicht werden.

Eine weitere Steigerung der Vielseitigkeit der Kugelbahn kann dadurch erreicht werden, daß ein Wippelement vorgesehen ist, daß auf den Laufschienen und/oder den Verbindungselemente positionierbar ist und daß eine Aufnahmeeinrichtung mit einer Aufnahmeposition und einer Freigabeposition aufweist, wobei die Aufnahmeeinrichtung in der Aufnahmeposition in der Lage ist, mindestens ein Rollelement aufzunehmen und in der Freigabeposition in der Lage ist, mindestens ein Rollelement freizugeben.

Besonders vorteilhaft ist dabei eine Ausführungsform in der die Aufnahmeeinrichtung in der Aufnahmeposition ein stabiles Gleichgewicht einnimmt, welches durch die Aufnahme von einem oder mehreren Rollelementen instabil wird, so daß die Aufnahmeeinrichtung in die Freigabeposition übergeht. Dieses Wippelement wird derart in den Kugelweg eingebaut, daß die Kugeln in die Aufnahmeeinrichtung des Wippelements fallen oder rollen, während die Aufnahmeeinrichtung in der Aufnahmeposition ist. Das Wippelement ist so konstruiert, daß die Aufnahmeeinrichtung bei Erreichen einer bestimmten Anzahl von aufgenommenen Kugeln automatisch in die Freigabeposition geht und mindestens einen Teil der aufgenommenen Kugeln wieder freigibt. Das automatische Übergehen in die Freigabeposition kann z. B. dadurch geschehen, daß die Aufnahmeposition durch das Gewicht der Kugeln irgendwann instabil wird, so daß die Aufnahmeeinrichtung automatisch in die Freigabeposition geht, welche durch das Gewicht der Kugeln stabil geworden ist. Nachdem die Kugeln zumindest zum Teil wieder auf die Laufschiene freigegeben worden sind, wird die Freigabeposition wieder instabil und die Aufnahmeeinrichtung geht erneut in die jetzt wieder stabile Aufnahmeposition.

Das beschriebene Wippelement kann dadurch weiter verbessert werden, daß das Wippelement zwei Aufnahmeeinrichtungen aufweist, wobei in einem ersten Zustand des Wippelements die erste Aufnahmeeinrichtung in der Aufnahmeposition ist und die zweite in der Freigabeposition ist und in einem zweiten Zustand des Wippelements die erste Aufnahmeeinrichtung in der Freigabeposition und die zweite Aufnahmeeinrichtung in der Aufnahmeposition ist. Bei dieser Ausführungsform des Wippelements werden die aufgenommenen Kugeln in zwei unterschiedliche Richtungen freigegeben. Das Wippelement weist hier zwei Gleichgewichtspunkte auf. Zu Beginn nimmt das Wippelement eine beliebige Position ein. Die Kugeln werden dann in diejenige Aufnahmeeinrichtung geleitet, die in der Aufnahmeposition ist. Sobald diese Aufnahmeeinrichtung eine bestimmte Anzahl (oder ein bestimmtes Gewicht) an Kugeln aufgenommen hat wird die Aufnahmeposition dieser Aufnahmeeinrichtung instabil und sie geht in die Freigabeposition. Zugleich wird die zweite Aufnahmeeinrichtung, die sich zunächst in der Freigabeposition befand, in die Aufnahmeposition gebracht. Die erste Aufnahmeeinrichtung gibt die aufgenommenen Kugeln wieder frei und die zweite Aufnahmeeinrichtung nimmt die jetzt ankommenden Kugeln auf bis auch sie eine bestimmte Anzahl von Kugeln aufgenommen hat. Dann tauschen die beiden Aufnahmeeinrichtungen erneut ihre Rollen.

Es versteht sich, daß die beiden Aufnahmeeinrichtungen derart vorgesehen sein können, daß sie eine unterschiedliche Anzahl von Kugeln aufnehmen können bevor sie in die Freigabeposition gehen. So ist durch solch ein Wippelement es beispielsweise möglich, abwechselnd zwei Kugeln in die eine Richtung zu lenken und eine Kugel in die andere zu lenken.

Im übrigen kann das Wippelement beispielsweise mit dem Siebelement kombiniert werden. In diesem Fall kann das Wippelement zwischen erster und zweiter Aufnahmeeinrichtung einen Durchgang aufweisen, der nur für kleine Kugeln passierbar ist. Dann werden die Kugeln solange in eine Richtung gelenkt, bis eine größere Kugel den Durchgang versperrt und die darauf folgenden Kugeln für das Kippen des Wippelements sorgen.

Eine andere Ausführungsform des Wippelements mit zwei Aufnahmeeinrichtungen sieht vor, daß eine bewegliche Trennvorrichtung, beispielsweise in Form einer beweglichen Klappe, welche die beiden Aufnahmeeinrichtungen voneinander trennt, vorhanden ist. Durch die Beweglichkeit der Trennvorrichtung kann die Aufnahmekapazität einer Aufnahmevorrichtung auf Kosten der Aufnahmekapazität der anderen Aufnahmevorrichtung vergrößert werden. Fällt daher eine Kugel in die eine Aufnahmevorrichtung, so kann sie die Trennvorrichtung allein auf Grund ihres Gewichtes bewegen und damit die Aufnahmekapazität der einen Aufnahmevorrichtung erhöhen. Dadurch ist gewährleistet, daß bei gleicher Größe des Wippelements deutlich mehr Kugeln in der Aufnahmeeinrichtung aufgenommen werden können, bevor die Aufnahmeeinrichtung in die Freigabeposition geht. Alternativ dazu ist es aber ebenso möglich, die Trennvorrichtung derart auszugestalten, daß sie nicht allein durch das Eigengewicht der Kugeln bewegt werden kann, sondern beispielsweise manuell verstellt werden kann. So kann das Wippelement den individuellen Wünschen einfach angepaßt werden. Beispielsweise kann die Trennvorrichtung derart eingestellt werden, daß die eine Aufnahmevorrichtung lediglich eine Kugel faßt, bevor sie in die Freigabeposition geht, während die andere Aufnahmevorrichtung erst dann in die Freigabeposition geht, wenn sich mindestens drei Kugeln in dieser befinden.

Eine weitere Variabilitätssteigerung ist dadurch möglich, daß ein Spiralelement vorgesehen ist, welches die Kugeln auf einer spiralförmigen Bahn, die vorzugsweise entlang einer Konusfläche verläuft, führt. Ein solches Element erhöht auch den optischen Reiz der Kugelbahn. Sie weckt somit ein größeres Interesse und der spielende Benutzer beschäftigt sich länger mit diesem pädagogisch wertvollen Spielzeug.

Eine besonders zweckmäßige Ausführungsform des Spiralelements sieht vor, daß die Höhe des Konus, der von der spiralförmigen Bahn umlaufen wird, einem ganzzahligen Vielfachen des Rastermaßes entspricht. Dadurch kann das Spiralelement einfach in die Kugelbahn integriert werden.

Für manche Anwendungsfälle kann es von Vorteil sein, wenn das Spiralelement mindestens zwei Positionen einnehmen kann, wobei in einer Lagerposition die spiralförmige Bahn im wesentlichen keine vertikale Komponente besitzt und in einer Spielposition die spiralförmige Bahn entlang einer Konusfläche verläuft. Dadurch nimmt das Spiralelement in der Lagerposition nur einen geringen Platz ein. Soll das Spiralelement für den Aufbau der Kugelbahn verwendet werden, so muß es von der Lagerposition in die Spielposition gebracht werden. D.h. das Spiralelement wird beispielsweise teleskopartig in vertikaler Richtung ausgefahren wird bis die Spielposition erreicht ist.

Eine weitere Variabilitätssteigerung ist dadurch möglich, daß das Spiralelement zwei oder mehrere Spielpositionen aufweist, die sich durch eine unterschiedliche Höhe des von der spiralförmigen Bahn umschriebenen Konus' unterscheiden, die vorzugsweise jeweils ein ganzzahliges Vielfaches des Rastermaßes betragen. Je nach Bedarf kann mit solch einem Spiralelement die Geschwindigkeit der Kugeln verändert werden. Dadurch, daß die Höhe des Konus, der von der spiralförmigen Bahn umlaufen wird, einstellbar ist, kann die Steigung des Kugelweges auf dem Spiralelement und damit die Geschwindigkeit der Kugeln verändert werden.

Eine besonders einfach zu verwirklichendes Spiralelement sieht vor, daß die Kugeln auf der spiralförmigen Bahn durch das Spiralelement eine Beschleunigung erfahren, die im wesentlichen nur eine radial nach innen gerichtete Komponente aufweist, die durch eine die Außenseite der spiralförmigen Bewegungsbahn der Kugel definierende Führung (als Reaktionskraft auf eine Zentrifugalkraft) auf die Kugel ausgeübt wird. Eine Ausführungsform bei der der Konus, welcher von der spiralförmigen Bahn umlaufen wird, sich nach unten verjüngt, benötigt dann oftmals keine zusätzlichen Führungselemente für die Kugeln. Zudem ist durch solch eine Ausführung sichergestellt, daß die Kugeln keinesfalls in radialer Richtung nach außen das Spiralelement verlassen können. So kann dann beispielsweise eine Kugel auch per Hand einfach (möglichst in der richtigen Richtung) in das Spiralelement geworfen werden. Alternativ dazu kann die Kugel auch über eine Laufschiene kommend in das Spiralelement fallen. Durch die sichere Führung der Kugeln durch die Außenseite der spiralförmigen Bahn kann solch ein Spiralelement nahezu beliebig bespielt werden.

Eine weitere Ausführungsform des Spiralelements weist einen im wesentlichen horizontalen, geraden Laufschienenabschnitt und einen Spiralabschnitt auf. Das Spiralelement kann dann anstatt einer Laufschiene inklusive des darauffolgenden Verbindungselements in eine Kugelbahn integriert werden. Dazu weist das Spiralelement vorzugsweise zusätzlich in der Mitte des Spiralelements einen horizontalen Abschnitt auf, der die Verbindung zu einem nächsten Verbindungselement oder zu einer nächsten Laufschiene sicher ermöglicht.

Besonders bevorzugt ist eine Ausführungsform bei der das Spiralelement dafür ausgelegt ist, daß es von beiden Seiten bespielbar ist. In diesem Fall kann die Spiralbahn des Spiralelements sowohl einen sich nach unten verjüngenden Konus als auch einen sich nach oben verjüngenden Konus umschreiben.

Eine weitere Steigerung der Variabilität kann durch ein Sperrelement mit einer verschließbaren Sperrvorrichtung erreicht werden. Dieses Sperrelement, das selbstverständlich auch in anderen Kugelbahnen verwendet werden kann, ist in der Lage die Kugeln während ihrem Lauf zu stoppen. Durch Öffnen der Sperrvorrichtung können die Kugeln dann ihren Lauf fortsetzen. Vorzugsweise weist die Sperrvorrichtung einen Öffnungsmechanismus auf, der von einer rollenden Kugeln ausgelöst werden kann. Dies ist beispielsweise durch eine Art Schwengel möglich, der in den Kugelverlauf einer benachbarten Laufschiene ragt. Rollt nun eine Kugel auf der benachbarten Laufschiene entlang, so löst sie den Öffnungsmechanismus aus, und die gestoppten Kugeln setzen ihren Kugelweg fort. Die benachbarte Laufschiene kann sowohl seitlich als auch ober- oder unterhalb des Sperrelements verlaufen. Vorzugsweise ist der Öffnungsmechanismus jedoch derart angeordnet, daß er durch eine auf einer unterhalb des Sperrelements verlaufenden Kugel ausgelöst wird.

Besonders bevorzugt ist der Sperrmechanismus der Sperrvorrichtung derart aufgebaut, daß mit Auslösen des Mechanismus die Sperrvorrichtung öffnet und genau eine Kugel passieren läßt. Für alle weiteren Kugeln ist der Kugelweg nach wie vor versperrt, bis eine weitere Kugel den Mechanismus auslöst und wieder genau eine Kugel freisetzt.

Selbstverständlich ist es auch möglich, das Siebelement, das Wippelement, das Sperrelement oder das Spiralelement einzeln oder in beliebiger Kombination miteinander in anderen Kugelbahnen zu verwirklichen. So kann beispielsweise das Spiralelement auch in eine der eingangs erwähnten festgefügten Kugelbahnen integriert werden.

Auch versteht es sich, daß die Laufschienen nicht unbedingt linear verlaufen müssen. So sind beispielsweise auch gekrümmte oder kreisförmige Laufschienen oder auch Laufschienen, die dem Verlauf eines Kreissegmentes folgen, mit Vorteil verwirklicht worden. Die Variabilität der Laufschienen kann weiter erhöht werden, wenn die Kreissegment-Laufschienen einen Umfangswinkel abdecken, der ein Vielfaches eines gegebenen Rasterwinkels beträgt. Dieser Rasterwinkel sollte vorzugsweise ein Teiler von 360° sein. Mit Vorteil sind daher bereits 60°- und 120°-Kreissegment-Laufschienen eingesetzt worden.

Die Variabilität der Kugelbahn kann dadurch noch weiter erhöht werden, daß mindestens ein Teil der Laufschienen eine Gabelung aufweist, so daß sich der Kugelweg verzweigt. Die Auswahl, welcher der Kugelwege genommen werden soll, kann entweder dem Zufall überlassen werden oder mit Hilfe eines Umlenkelements manuell eingestellt werden.

Weitere Vorteile, Merkmale und Anwendungsmöglichkeiten der vorliegenden Erfindung werden deutlich anhand der folgenden Beschreibung einer bevorzugten Ausführungsform und der dazugehörigen Figuren. Es zeigen:
Figur 1a) und 1b) eine perspektivische Seitenansicht und eine Draufsicht einer ebenen Laufschiene mit vier Durchgangsbohrungen,
Figur 2a) und 2b) eine perspektivische Seitenansicht und eine Draufsicht einer Laufschiene mit fünf Durchgangsbohrungen,
Figur 3a) und 3b) eine perspektivische Seitenansicht und eine Draufsicht einer Laufschiene mit vier Durchgangsbohrungen, deren mittlerer Schienenabschnitt geneigt ist,
Figur 4a) und 4b) eine perspektivische Ansicht und eine Schnittzeichnung eines Verbindungselementes bzw. Stabilisierungselementes mit einer Durchgangsbohrung,
Figur 5a) und 5b) eine perspektivische Ansicht und eine Schnittzeichnung eines Verbindungselementes der Dicke der Laufschiene mit einer Durchgangsbohrung und einem dazu koaxial an der Unterseite befestigten Hohlzylinder,
Figur 6a) und 6b) eine perspektivische Ansicht und eine Schnittzeichnung eines Verbindungselementes der doppelten Dicke der Laufschiene mit einer Durchgangsbohrung und einem koaxial dazu an der Unterseite befestigten Hohlzylinder,
Figur 7a) und 7b) eine perspektivische Ansicht und eine Schnittzeichnung eines Verbindungselementes mit einem oberen Bohrungsabschnitt und einer seitlichen Öffnung,
Figur 8a) und 8b) eine perspektivische Ansicht und eine Schnittzeichnung durch ein Tunnelelement ohne Vorsprung,
Figur 9a) und 9b) eine perspektivische Ansicht und eine Schnittzeichnung durch ein Tunnelelement mit einem Vorsprung,
Figur 10a) und 10b) eine perspektivische Ansicht und eine Schnittzeichnung eines Verbindungselementes mit zwei seitlichen Öffnungen,
Figur 11a) und 11b) eine perspektivische Ansicht und eine Schnittzeichnung durch ein Tunnelelement mit oberer und seitlicher Öffnung,
Figur 12a) und 12b) eine perspektivische Ansicht und eine Schnittzeichnung einer Verbindungsplatte mit zwei Durchgangsbohrungen,
Figur 13a) und 13b) eine perspektivische Ansicht und eine Schnittzeichnung einer Verbindungsplatte mit vier Durchgangsbohrungen,
Figur 14 eine einfache zusammengesetzte Kugelbahn,
Figur 15 eine komplizierte zusammengesetzte Kugelbahn,
Figur 16a) und 16b) eine perspektivische Ansicht und eine Schnittzeichnung eines Überbrückungselements,
Figur 17a) und 17b) ein Tunnelelement ähnlich dem in Figur 11 gezeigten sowie ein entsprechendes Siebelement,
Figur 18a) und 18b) zwei perspektivische Ansichten eines Wippelements ohne und mit Verbindungselement,
Figur 19 eine Draufsicht auf ein Wippelement,
Figur 20a) und 20b) eine perspektivische Ansicht und eine Schnittansicht auf ein Verbindungselement, welches für die Aufnahme des Wippelements geeignet ist,
Figur 21a) und 21b) eine Draufsicht und eine Schnittansicht eines Spiralelements,
Figur 22a), 22b) und 22c) eine perspektivische Seitenansicht, eine perspektivische Ansicht von unten und eine Schnittzeichnung durch ein Tunnelelement mit oberer und drei seitlichen Öffnungen,
Figur 23 eine perspektivische Ansicht einer Verbindungsplatte mit fünf Durchgangsbohrungen,
Figur 24a) und 24b) jeweils eine perspektivische Schnittansicht eines Wippelements mit zwei Aufnahmevorrichtungen und Trennvorrichtung,
Figur 25 eine perspektivische Ansicht einer zusammengesetzten Kugelbahn mit einem Wippenelement mit zwei Aufnahmeeinrichtungen,
Figur 26a) und 26b) eine perspektivische Ansicht und eine Schnittansicht des Grundkörpers eines Sperrelements,
Figur 27a), 27b) und 27c) eine perspektivische Ansicht von zwei unterschiedlichen Ausführungsformen des Schwengels der Sperrvorrichtung, sowie eine Detailvergrößerung des Sattels des Schwengels,
Figur 28 eine Durchsichtzeichnung des zusammengesetzten Sperrelements,
Figur 29a) und 29b) jeweils eine perspektivische Ansicht einer Kugelbahn mit Sperrelement,
Figur 30a) und 30b) eine Draufsicht und eine perspektivische Ansicht einer kreisförmigen Laufschiene,
Figur 31a) und 31b) eine Draufsicht und eine perspektivische Ansicht einer 60°-Kreissegment-Laufschiene,
Figur 32a) und 32b) eine Draufsicht und eine perspektivische Ansicht einer 120°-Kreissegment-Laufschiene,
Figur 33a) und 33b) jeweils eine perspektivische Ansicht einer Kugelbahn mit kreisfömigen Laufschienen und/oder Kreissegmentlaufschienen,
Figur 34a) und 34b) eine Draufsicht und eine perspektivische Ansicht einer 60°-Kreissegment-Laufschiene mit Kerbe und
Figur 35a) und 35b) jeweils eine perspektivische Ansicht eines Weichenelements.

In den Figuren 1 bis 3 sind drei verschiedene Varianten von Laufschienen 1, 2, 3 dargestellt. Sie weisen einen längsseits verlaufenden Schlitz, mehrere Durchgangsöffnungen 15, die teilweise an der Unterseite einen axial dazu verlaufenden Hohlzylinder 16 besitzen, und Leitstücke 17 auf. Der Außendurchmesser der Hohlzylinder entspricht dem Durchmesser der Durchgangsöffnungen. Die Laufschienen haben typischerweise Längen von etwa 25cm bis etwa 50cm. Der Durchmesser der Durchgangsbohrung beträgt vorzugsweise zwischen 25% und 75% der Laufschienenbreite. Die Laufschienenbreite variiert je nach Kugeldurchmesser meist zwischen 4cm und 15cm. Durchgangsbohrungen sind jeweils paarweise in engem Abstand an den Endabschnitten der Laufschienen vorhanden. Dennoch ist gewährleistet, daß zwei Verbindungselemente nebeneinander auf die Durchgangsbohrungen aufgesetzt werden können. Die beispielsweise steg- oder halbzylinderartigen Leitstücke 17 sind in der Nähe einer Durchgangsbohrung in Richtung der Schienenmitte angebracht und weisen in Richtung Schienenmitte einen geringeren Abstand voneinander auf als in Richtung Schienenende. Dadurch ist gewährleistet, daß die Kugeln auf die Laufrille geführt werden.

Es versteht sich, daß die obigen Maßbereiche keine zwingende Festlegung sind, sondern sich nur in der Praxis als zweckmäßige Bereiche erwiesen haben. Die Laufschienen können aber selbstverständlich auch Maße aufweisen, die außerhalb der genannten Bereiche liegen.

Figur 2 zeigt eine Laufschiene, die zusätzlich eine in etwa in der Mitte angebrachte Durchgangsbohrung 15 aufweist. Diese zusätzliche Durchgangsbohrung erhöht die Variabilität der vorliegenden Kugelbahn beträchtlich. Besonders zweckmäßig sind auch Laufschienen, die zwei zusätzliche Durchgangsbohrungen 15 aufweisen, die in etwa in der Mitte angeordnet sind. Dabei sind die beiden zusätzlichen Durchgangsbohrungen vorzugsweise soweit voneinander beabstandet, daß gleichzeitig jeweils ein Verbindungselement auf jede Durchgangsbohrung aufgesetzt werden kann.

Während die Schienen in Figur 1 und 2 eben ausgebildet sind, besitzt die Schiene in Figur 3 zwei ebene Endabschnitte 24, 26 und einen mittleren Schienenabschnitt 25, der gegenüber der Waagerechten geneigt ist.

In Figur 4 ist ein im wesentlichen quaderförmig ausgebildetes Verbindungselement 4 mit einer Durchgangsbohrung 18 gezeigt. Die Dicke dieses Verbindungselementes entspricht der Dicke der Laufschiene. Dieses Element dient auch der Stabilisierung von Verbindungselementen und Laufschienen, die auf den Boden aufgesetzt werden sollen und einen Zylinder bzw. Hohlzylinder an ihrer Unterseite aufweisen.

In Figur 5a) und 5b) ist ein Verbindungselement 5 abgebildet, das zusätzlich zu den Merkmalen der Figur 4 einen axial zur Durchgangsbohrung 18 verlaufenden Hohlzylinder 16 aufweist, der an der Unterseite des Verbindungselementes angebracht ist. Die Durchgangsbohrung 18 ist zur Unterseite hin stufenförmig verjüngt, so daß der Durchmesser der verjüngten Bohrung dem Innendurchmesser des Hohlzylinders 16 und die weitere Bohrung dem Außendurchmesser des Hohlzylinders entspricht. Dieses Verbindungselement ist so ausgebildet, daß zum einen die Kugeln sowohl Durchgangsbohrungen 18 als auch Hohlzylinder 16 durchlaufen können, und zum anderen der Hohlzylinder 16 in die Durchgangsbohrungen 18 sowohl der Laufschienen als auch der Verbindungselemente eingesetzt werden kann. Die in dieser Art zusammengesetzten Teile können in waagerechter Richtung nicht relativ zueinander verschoben werden. Es ist aber möglich, die beiden Teile gegeneinander um eine der Achse des Hohlzylinders und der Bohrung entsprechende Achse zu drehen.

Das mit 6 bezeichnete Verbindungselement in Figur 6 unterscheidet sich zu dem Verbindungselement in Figur 5 nur durch eine andere effektive Höhe.

In Figur 7 ist ein Verbindungselement 7 gezeigt, das eine seitliche Öffnung, die mit dem oberen Bohrungsabschnitt 18 verbunden ist, zeigt. Ein Bohrungsabschnitt 20 der Bohrung innerhalb des Verbindungselements weist gegenüber der Waagerechten eine Steigung auf. Ein weiterer Bohrungsabschnitt 27 weist eine gegenüber dem Bohrungsabschnitt 20 größere Steigung auf. Selbstverständlich kann Bohrungsabschnitt 27 auch vertikal verlaufen. Der geneigte Bohrungsabschnitt 20, der selbstverständlich auch gekrümmt ausgebildet werden kann, gewährleistet, daß eine Kugel, die durch die obere Bohrung in das Verbindungselement fällt, beim Durchlaufen des Verbindungselementes eine waagerechte Geschwindigkeitskomponente erfährt. Die Verbindungselemente besitzen eine Höhe, die einem ganzzahligem Vielfachen der Laufschienendicke entspricht. Das Verbindungselement 7 muß zusätzlich die Anforderung erfüllen, daß die Höhe des Verbindungselements 7 zumindest so groß ist, daß eine Kugel beim Durchlaufen der Verbindungselementes 7 ausreichend horizontal gerichtete Beschleunigung erfährt damit die Laufschiene von der Kugel bis zum vorgesehenen Punkt durchlaufen wird. Die seitliche Öffnung ist so weit oben angebracht, daß das Verbindungselement 7 mit dem Zylinder in eine Durchgangsbohrung einer Laufschiene gesteckt werden kann und eine weitere Laufschiene auf die erste Laufschiene neben das Verbindungselement 7 gelegt oder gesteckt werden kann und eine das Verbindungselement durchlaufende Kugel auf die zweite Laufschiene geführt wird.

Das in Figur 8 gezeigte Verbindungselement 8 weist einen oberen Bohrungsabschnitt 18 und einen tunnelartigen Durchgang 21 auf. Der Bohrungsabschnitt 18 ist bei diesem Verbindungselement nicht verjüngt. Dieses Verbindungselement kann im Prinzip an jeder beliebigen Stelle auf die Laufschienen 1 oder 2 derart aufgesetzt werden, daß die auf der Laufrille rollenden Kugeln den tunnelartigen Durchgang durchqueren können. Die obere Bohrung 18 erlaubt es, daß von diesem Verbindungselement ausgehend weitere Laufschienen und/oder Verbindungselemente nach oben aufgebaut werden können.

Das mit 9 bezeichnete Verbindungselement in Figur 9 weist gegenüber dem Verbindungselement 8 zusätzlich einen an der Unterseite befestigten Zylinder 22 auf. Der Zylinder 22 weist an seiner dem tunnelartigen Durchgang 21 zugewandten Seite eine Rille 28 auf, deren Breite der Breite der Laufrille 14 der Laufschienen entspricht und die parallel zum tunnelartigen Durchgang 21 verläuft. Dieser Zylinder kann in die Durchgangsbohrungen der Laufschienen 1, 2, 3 einrasten, so daß die die Laufrille 14 durchlaufenden Kugeln den tunnelartigen Durchgang 21 des Verbindungselementes 9 durchrollen können, ohne in die durch den Zylinder 22 verschlossene Durchgangbohrung zu fallen.

Figur 10 zeigt ein Verbindungselement mit zwei seitlichen Auslaßöffnungen 19. Durch die Einrichtung 23 wird gewährleistet, daß eine Kugel, die durch den oberen Bohrungsabschnitt 18 in das Verbindungselement 10 eintritt, durch eine der beiden seitlichen Austrittsöffnungen 19 mit einer waagerechten Geschwindigkeitskomponente austritt. Die Einrichtung 23 weist eine Umlenkmechanik auf, die durch hindurchfallende Kugeln zwischen der einen und der anderen seitlichen Austrittsöffnung 19 umschaltet. Sie kann aber auch sowohl fest montiert sein, so daß die Kugel zufällig eines der beiden seitlichen Austrittslöcher 19 benutzt, oder manuell oder ferngesteuert bewegbar sein, so daß vom Benutzer entschieden werden kann, welche seitliche Austrittsöffnung 19 von der Kugel benutzt werden soll.

Die Figur 11 zeigt ein Verbindungselement 11, das einen oberen Bohrungsabschnitt, eine seitliche Auslaßöffnung 19 und einen geneigten bzw. gekrümmten Bohrungsabschnitt 20 sowie einen tunnelartigen Durchgang 21 aufweist. Dieses Element kann für den Aufbau einer Kugelbahn mit mehreren Kugelwegen hilfreich sein. Während bei einem Kugelweg eine Kugel auf einer Laufschiene in den tunnelartigen Durchgang 21 rollt und in die sich unterhalb des Verbindungselements 11 im zusammengesteckten Zustand befindliche Lochbohrung oder in den Bohrungsabschnitt 18 einer Laufschiene oder eines weiteren Verbindungselementes fällt, kann ein weiterer Kugelweg den Eintritt einer Kugel durch den oberen Bohrungsabschnitt 18 des Verbindungselements 11 und den mit einer waagerechten Beschleunigung versehenen Austritt aus der seitlichen Austrittsöffnung 19 vorsehen. Zwei unterschiedliche Ausführungsformen eines solchen Verbindungselements sind auch in den Figuren 17a) und 17b) dargestellt. Abgesehen von einer leicht unterschiedlichen Ausgestaltung des tunnelartigen Durchgangs unterscheiden sich die Figuren 17a) und 17b) dadurch, daß die Größe des vertikal verlaufenden Ausgänge 32 bzw. 32' unterschiedlich sind. D.h. das in Figur 17b) gezeigte Verbindungselement dient als Siebelement, so daß dann, wenn es beispielsweise auf eine Durchgangsbohrung einer Laufschiene aufgesetzt ist, nur Kugeln mit einer geringeren Größe als die Größe des Ausgangs 32' durch die Laufschiene hindurchtreten können, während die übrigen Kugeln weitgehend ungehindert auf der Laufschiene verbleiben und den tunnelartigen Durchgang vollständig durchlaufen. Selbstverständlich kann auch eine Ausführungsform verwirklicht werden, bei der sowohl der obere Bohrungsabschnitt 18 mit einer seitlichen Austrittsöffnung 19 verbunden ist als auch drei seitliche tunnelartige Öffnungen vorgesehen sind. Ein solches Verbindungselement 49 ist in den Figuren 22a), b) und c) gezeigt. Diesem Verbindungselement 49 kann daher von drei unterschiedlichen Seiten eine Kugel seitlich zugeführt werden, die dann durch die untere Austrittsöffnung das Verbindungselement 49 wieder verläßt. Mit Vorteil kann dieses Element auf eine Laufschiene mit mindestens einer im wesentlichen zentral angeordneten Durchgangsbohrung gesetzt werden. In diesem Fall kann beispielsweise zum einen eine Kugel durch den Kugelweg durch die obere Bohrung 18 und die seitliche Austrittsöffnung 19 auf die Laufschiene geführt werden, während zum anderen ein weiterer Kugelweg auf der gleichen Schiene geführt wird und durch die zentral angeordnete Durchgangsbohrung der Laufschiene nach unten geführt wird.

Die Verbindungsplatten, die in den Figuren 12 und 13 dargestellt sind, weisen ebenfalls obere Bohrungsabschnitte 18 und dazu axial verlaufende an der Unterseite befestigte Hohlzylinder 16 auf. Mit diesen Verbindungsplatten können z. B. zwei oder mehrere nebeneinander stehende Verbindungselemente gegen seitliche Relativbewegungen gesichert werden. Auch können solche Verbindungsplatten zum Aufbau von treppenförmigen Anordnungen der Verbindungselemente dienen. Zusätzlich sind Verbindungsplatten mit drei Bohrungsabschnitten, die in Reihe angeordnet sind zweckmäßig. Ebenso ist es vorteilhaft wenn ein Teil der in Figur 13 gezeigten Verbindungsplatten eine weitere Bohrung 18' aufweist, die in etwa zentral angeordnet ist. Solch eine Verbindungsplatte ist in Figur 23 dargestellt. Es ist dann beispielsweise möglich, ein Verbindungselement mit einer seitlichen Öffnung auf die zentrale Bohrung 18' aufzusetzen und das Verbindungselement derart auszurichten, daß eine Kugel, die in das Verbindungselement fällt, durch die seitliche Öffnung in eines der äußeren Löcher 18 geleitet wird.

In Figur 14 ist ein sehr einfacher Aufbau einer Kugelbahn dargestellt. Zwei untere Verbindungselemente 7 greifen mit dem an der Unterseite befindlichen Hohlzylinder oder Zylinder in die Verbindungselemente 4. Dadurch ist ein sicherer Stand auf der Unterlage gewährleistet. Die Laufschiene 1 ist nun mit Hilfe ihrer an der Unterseite befindlichen Hohlzylinder in die obere Bohrungsöffnung der unteren Verbindungselemente 7 eingerastet. Auf der Laufschiene 1 befindet sich noch ein weiteres Verbindungselement 7. Eine Kugel kann nun in die obere Öffnung des oberen Verbindungselementes 7 eingeworfen werden. Beim Durchlaufen dieses Verbindungselements erfährt die Kugel aufgrund des geneigten oder gekrümmten Bohrungsabschnitts eine horizontale Beschleunigung. Sie rollt dann entlang der Laufrille der Laufschiene 1, bis sie in das nächste Durchgangsloch der Laufschiene 1 fällt.

Durch die Verbindung der Laufschiene 1 mit dem darunter befindlichen Verbindungselement 7 ist gewährleistet, daß die Kugel in das untere Verbindungselement 7 fällt. Dort erfährt sie wiederum eine horizontale Beschleunigung und verläßt das Verbindungselement 7 aus der seitlichen Öffnung.

In Figur 15 ist ein komplizierterer Aufbau der Kugelbahn dargestellt. Mehrere verschiedene Kugelwege sind in einem einzigem Aufbau verwirklicht. Alle Laufschienen liegen horizontal auf den Verbindungselementen oder anderen Laufschienen auf. Dadurch und durch die drehbare Befestigung mittels der Hohl- bzw. Vollzylinder und den Bohrungsabschnitten 18 ist ein äußerst stabiler Aufbau möglich. Im Prinzip sind der Höhe der Kugelbahn keine Grenzen gesetzt. Vorausgesetzt das genügend Laufschienen und Verbindungselemente zur Verfügung stehen sind meterhohe Aufbauten möglich. Auch muß die Kugelbahn nicht unbedingt aus Holz gefertigt sein. Denkbar sind auch Kugelbahnen aus durchsichtigen Materialien, z. B. Plexiglas. Dadurch wird bei der Verwendung von bunten Kugeln oder anderen rollfähigen Elementen ein optischer Effekt erreicht.

Das in den Figuren 16a) und 16b) gezeigte Überbrückungselement dient der Überbrückung von Durchgangsbohrungen auf den Laufschienen. Soll z. B. bei einer bereits aufgebauten Kugelbahn der Kugelweg geändert werden, so kann eine Durchgangsbohrung einer Laufschiene sehr hinderlich sein. Wird dann das Überbrückungselement in diese Bohrung gesetzt, so kann eine Kugel die Laufschiene über die Bohrung hinweg durchlaufen. Das Überbrückungselement weist in dieser Ausführungsform Haltearme 30 auf, die ein Hindurchfallen des Überbrückungselements durch die Durchgangsbohrung verhindern. Außerdem besitzt das Überbrückungselement ebenfalls eine Führung für durchlaufende Kugeln und eine Nase 31, die dafür sorgt, daß das Überbrückungselement bzw. die Führung parallel zu der Laufschiene ausgerichtet und ein Verdrehen des Überbrückungselements während des Betriebs ausgeschlossen wird. Selbstverständlich kann als Überbrückungselement auch das in Figur 9 gezeigte Verbindungselement verwendet werden. In diesem Fall kann das Überbrückungselement gleichzeitig als Auflagepunkt für eine weitere Laufschiene dienen.

In den Figuren 18a), 18b) und 19 ist ein Wippelement 33 dargestellt. Das Wippelement 33 kann mit Hilfe des Führungsstegs 35 in eine Laufschiene oder auf ein geeignetes Verbindungselement 34 aufgesetzt werden, so daß es auf dem Lagerzapfen 36 aufliegt. Das Wippelement besitzt in Längsrichtung einen im wesentlichen U-förmigen Querschnitt. Die Kugeln werden derart in das Wippelement 33 geleitet, daß sie auf die Fläche 41 des Wippenkastens treffen, der durch die Flächen 40, 41 und die Schenkelflächen der U-Form gebildet wird. Durch die Zufallselemente 42, die hier im wesentlichen halbzylinderförmig sind, werden die Kugeln in den Wippengrund geleitet. Die Ausgestaltung des Wippenkastens, d. h. das Gewicht des Wippenkastens sorgt dafür, daß das Wippelement im ungefüllten Zustand in der Aufnahmeposition ist, so daß es in den Figuren 18a) und b) um den Lagerzapfen 36 in Uhrzeigerrichtung gekippt ist. Eintreffende Kugeln erreichen den Wippengrund und liegen zunächst an der leicht schräg angeordneten Fläche 40 an. Nimmt die Anzahl der Kugeln in dem Wippelement 33 zu, so müssen immer mehr Kugeln eine Position einnehmen, die in den Figuren links des Lagerpunktesbzw. Lagerzapfens 36 liegt. Ab einer gewissen Anzahl von Kugeln wird die Aufnahmeposition des Wippelements dann instabil und es kippt um den Lagerzapfen 36 entgegen dem Uhrzeigersinn nach links und gibt zumindest einen Teil der Kugeln frei. Die Viertelzylinder 39 verhindern, daß sich mehrere Kugeln nebeneinander in dem Wippelement 33 verkeilen können. Die Führungselemente 38, die asymmetrisch ausgebildet sind, stellen sicher, daß bei der Freigabe der Kugeln, die Kugeln der Reihe nach auf z. B. die Laufschiene freigegeben werden. Das Wippelement besitzt eine optische Kennzeichnung 37, die den spielenden Benutzer auf die Schwenkbarkeit des Wippelements 33 aufmerksam machen soll. Die optische Kennzeichnung kann z. B durch eine farbige Markierung erfolgen.

Die Anzahl der Kugeln, die das Wippelement aufnehmen kann, bis es instabil wird und zumindest ein Teil der Kugeln wieder freigibt, wird u. a. von dem Gewicht des Wippenkastens bestimmt. Es ist daher für den fortgeschrittenen Benutzer auch möglich, Gewichte vorzusehen, die in dem Wippenkasten bei Bedarf montiert werden können, so daß der Benutzer auf die Aufnahmefähigkeit des Wippelements 33 Einfluß nehmen kann.

Wie bereits erwähnt ist das Wippelement 33 in erster Linie dafür ausgelegt auf eine Laufschiene aufgesetzt zu werden, Es ist jedoch auch möglich, das Wippelement 33 auf spezielle Verbindungselemente 34 aufzusetzen, die in den Figuren 20a) und 20b) abgebildet sind. Das Verbindungselement 34 besitzt einen Führungsschlitz 43 zur Aufnahme des Führungsstegs 35 und Kerben zur Aufnahme des Lagerzapfens 36.

Die Figuren 24a) und 24b) zeigen ein Wippelement 50 mit zwei Aufnahmeeinrichtungen, wobei immer jeweils eine in der Aufnahmeposition und die jeweils andere in der Freigabeposition ist. Zur Verdeutlichung der Funktionsweise ist in Figur 25 eine Kugelbahn gezeigt, die eine Wippelement 50 mit zwei Aufnahmevorrichtungen aufweist. In der abgebildeten Position fällt eine durch die zentrale Bohrung der oberen Laufschiene hindurchtretende Kugel in die rechte Aufnahmeeinrichtung. Sobald diese Position instabil wird, kippt das Wippelement im Uhrzeigersinn, so daß die rechte Aufnahmeeinrichtung in die Freigabeposition geht und die aufgenommenen Kugeln nach rechts auf die untere Laufschiene freigibt, während die linke Aufnahmevorrichtung in die Aufnahmeposition geht, so daß die nun durch das zentrale Loch der oberen Laufschiene fallenden Kugeln in die linke Aufnahmeeinrichtung gelangen. Wie insbesondere in den Figuren 24a) und 24b) zu sehen, weist das Wippelement 50 eine Trennwand 51 auf, die über den Drehzapfen 52 drehbar bzw. schwenkbar gelagert ist. Zusätzlich sind zwei Anschläge 53 vorgesehen, die den Schwenkradius der Trennwand begrenzen, um ein völliges Öffnen der Trennwand 51 zu verhindern. In der hier gezeigten Ausführungsform kann die Trennwand allein aufgrund des Eigengewichts der Kugeln bewegt werden. Die Kugeln fallen beispielsweise in der in Figur 24a) gezeigten Position in die rechte Aufnahmevorrichtung. Die Kugeln werden durch die Schwerkraft gegen die Trennwand 51 gedrückt, und die Trennwand 51 bewegt sich nach links gegen den Anschlag 53 in die in Figur 24b) gezeigte Position. Die Aufnahmekapazität der Aufnahmeeinrichtung kann durch diese trickreiche Konstruktion leicht vergrößert werden, ohne daß das Wippelement insgesamt zu große Ausmaße annimmt. Nachdem die rechte Aufnahmeeinrichtung ihre maximale Aufnahmekapazität erreicht hat, sie also instabil wird und in die Freigabeposition geht, gelangen die nachfolgenden Kugeln in die linke Aufnahmeeinrichtung. Wiederum wird die Trennwand 51 allein durch die Gewichtskraft der Kugeln bewegt, diesmal jedoch nach rechts bis zu dem rechten Anschlag 53. In dieser Position ist nun die Aufnahmekapazität der linken Aufnahmeeinrichtung vergrößert, während zugleich die Aufnahmekapazität der rechten Aufnahmeeinrichtung verkleinert ist. Die kleinere Kapazität der rechten Aufnahmeeinrichtung ist jedoch ohne Belang, da sie ohnehin zur Zeit in der Freigabeposition ist und daher gar keine Kugeln aufnehmen kann.

In den Figuren 21a) und b) ist ein Spiralelement 55 gezeigt. Es besteht aus einem Laufschienenabschnitt mit Kugelführung 14 sowie Durchgangsbohrungen 15 und einem Spiralabschnitt, der die Kugeln auf einer konus- und spiralförmigen Bahn führt. Die Herstellung des abgebildeten Spiralelements 55 ist sehr einfach. In einen etwa kellenförmigen Körper wird eine durchgehende Rille, die am Laufschienenabschnitt (entspricht dem Kellengriff) parallel zur Laufschiene und im Spiralabschnitt (entspricht der eigentlichen Kelle) spiralförmig verläuft. Durch geeignete Materialwahl (z. B. Holz) ist es möglich, wie in Figur 21b) gezeigt, den inneren Teil des Spiralabschnitts nach unten zu bewegen. Durch geeignete Abstützelemente 48 kann der Spiralabschnitt in seiner ,ausgefahrenen' Position fixiert werden. Die hier gezeigte Ausführungsform hat den weiteren Vorteil, daß die Abstützelemente 48 fest montiert sind und Senkungen 46 an der Unterseite des Spiralabschnitts vorgesehen sind, die der Aufnahme der Abstützelemente 48 in der Lagerposition dienen. So ist es möglich, den innersten ,Ring' des Spiralelements in Umfangsrichtung gegenüber den äußeren 'Ringen' etwas zu verdrehen und die Abstützelemente 48 in die Versenkungen 46 zu bringen. Sicherungselemente 47 verhindern das versehentliche Bewegen der Abstützelemente 48.

Das Abstandselement 45 dient der Stabilisierung. Die Führungselemente 17' leiten die Kugeln während besonders kritischen Bahnverläufen beim Betreten bzw. Verlassen des Spiralelements. Besonders bemerkenswert ist, daß die Kugeln auf dem Spiralelement nicht in der Rille laufen, sondern auf den Schienen, so daß sie allein durch die radial weiter außen liegenden Wände gehalten werden. Ein Verlassen der Schienen nach innen wird durch die Zentrifugalkraft verhindert. Durch diese äußerst einfache Gestaltung der Kugelführung ist es beispielsweise sogar möglich ein solches Spiralelement als ,Einwurftrichter' zu verwenden. Werden die Kugeln nämlich, möglichst in der richtigen Richtung, in den Spiralabschnitt geworfen, so finden sie automatisch die geeignete Bahn und werden spiralförmig nach innen geführt. Ebenso kann auch ein Verbindungselement mit einer seitlichen Öffnung oder ein Wippelement oberhalb des Spiralelements derart angeordnet sein, daß die Auslaßöffnung in etwa in Richtung einer gedachten Tangente an den spiralförmigen Kugelverlauf ausgerichtet ist.

In den Figuren 26 bis 29 wird das Sperrelement und seine Funktionsweise dargestellt. Die hier dargestellte Ausführungsform des Sperrelements besteht aus einem Grundkörper 54, der auch als speziell gestaltetes Verbindungselement betrachtet werden kann und auch dazu dienen kann, und einer Auslösevorrichtung in Form eines Schwengels 66, 67. Zwei beispielhafte Anordnungen eines solchen Sperrelements in einer Kugelbahn sind in den Figuren 29a) und 29b) gezeigt. Dabei ist gedacht, daß zumindest ein Kugelweg derart verläuft, daß Kugeln in die obere Öffnung des Grundkörpers 54 gelangen. Die Kugeln werden durch den Sattel 60 des Schwengels in dem Grundkörper 54 festgehalten. Erst wenn eine Kugel die darunter liegende Laufschiene durchläuft und den Schwengel 66, 67 auslenkt, wird genau eine Kugel durch die seitliche Öffnung des Grundkörpers freigegeben. Der Schwengel 66, 67 schwingt daraufhin zurück und der Durchgang durch den Grundkörper 54 ist erneut versperrt. Wie aus den beiden Anordnungsbeispielen deutlich wird, kann die unter dem Grundkörper 54 verlaufende Bahn sowohl eine Laufschiene 2 mit horizontalen Mittelabschnitt als auch eine Laufschiene 3 mit geneigtem Mittelabschnitt sein. Es versteht sich, daß der Schwengel 66, 67 gegebenenfalls an die unterschiedlichen Abstände der benachbarten Laufschienen angepaßt werden muß.

Figur 26a) und 26b) zeigen den Grundkörper 54 des Sperrelements im Detail. Der Grundkörper besitzt eine obere Bohrung 18 sowie eine seitliche Auslaßöffnung 19. Zudem ist auch eine untere Bohrung vorhanden, durch die der Schwengel 66, 67 in den Grundkörper 54 geführt und schwenkbar eingehängt werden kann. Auch der Grundkörper 54 weist eine optische Kennzeichnung 37' auf, die auf den Benutzer der Kugelbahn auf die Funktionsweise des Sperrelements aufmerksam machen soll. Angedeutet ist durch die Kennzeichnung 37' die schwenkbare Aufhängung des Schwengels. Der Schwengel 66, 67 besteht aus dem Schwengelarm 58, den Drehzapfen 57 und dem Sattel 60. Die Drehzapfen 57 dienen der schwenkbaren Aufhängung des Schwengels 66, 67 in dem Grundkörper 54. Zur Verdeutlichung ist in Figur 28 eine Durchsichtzeichnung des Sperrelements im zusammengesetztem Zustand gezeigt. Eine Kugel die in die obere Öffnung 18 des Grundkörpers 54 gelangt, landet zunächst auf dem Sattel 60, der eine konkav gerundete Sattelfläche 61 aufweist. Die Kugel wird hier sicher gehalten und kann die seitliche Auslaßöffnung 19 nicht verlassen. Wird nun der Schwengel per Hand oder vorzugsweise durch eine andere Kugel in Richtung des Pfeils in Figur 28 ausgelenkt, so bewegt sich der Sattel 61 nach links, bis er mit dem Abschnitt 63 gegen einen Abschnitt 64 des Grundkörpers schlägt. In dieser Position ist die ,Kuhle' des Sattels 61 so weit geneigt, daß die Kugel durch die seitliche Auslaßöffnung 19 tritt. Der Schwengel 66, 67 schwingt zurück und für die nachfolgenden Kugeln ist der Durchlaß wieder versperrt, bis eine nächste Kugel den Schwengel wieder auslenkt und den Vorgang wiederholt.

Die hier gezeigte Ausführungsform des Sperrelements weist eine besonders trickreiche Konstruktion auf, die sicher gewährleistet, daß nur jeweils eine Kugel das Sperrelement verlassen kann. Das Sperrelement ist erfindungsgemäß daher so ausgestaltet, daß nur wenn sich mindestens zwei Kugeln im Grundkörper 54 befinden, das Betätigen des Schwengels 66, 67 dafür sorgt, daß eine Kugel den Grundkörper 54 aus der seitlichen Öffnung 19 verläßt. Daher genügt das Verkippen des Sattels 60 allein nicht, um die unterste Kugel in dem Grundkörper zur seitlichen Auslaßöffnung zu bewegen, vielmehr ist zusätzlich die Gewichtskraft einer weiteren Kugel notwendig, die auf die untere Kugel wirkt und die untere Kugel bei Verschwenken des Sattels 60 etwas zur Seite in Richtung der Fläche 64 des Grundkörpers drückt. Erst mit dem Zurückschwenken des Sattels drückt die Kante 63 des Sattels 60 die Kugel seitlich aus dem Grundkörper 54 heraus. Ein Zurückkehren der Kugel an ihre ursprüngliche Position ist nicht möglich, da dies durch die Gewichtskraft der nachfolgenden Kugel verhindert wird.

Der Sattel 60 hat dazu die in Figur 27c) gezeigte Form. Der Sattel hat im Querschnitt eine im wesentlichen viereckige Form, wobei die oberste Fläche 61, wie bereits erwähnt, konkav gekrümmt ist, so daß sich eine Art Kuhle oder Mulde bildet, in der eine Kugel sicher gehalten werden kann. Deutlich wird aus Figur 27c), daß die Höhe des Vierecks an der der Auslaßöffnung zugewandten Seite größer ist als an der anderen Seite, d. h. das d₂ < d₁ ist. Die Randabschnitte 62, 63 der oberen Fläche des Sattels 60 sind nicht gekrümmt. Wie in Figur 27c) ebenfalls deutlich wird, ist die der Auslaßöffnung zugewandte Fläche 65 des Sattels 60 nicht völlig vertikal verlaufend angeordnet, sondern weist eine Neigung auf. Diese Neigung ist an die geneigte Auflagefläche 64 des Grundkörpers 54 anzupassen.

Beide gezeigten Ausführungsformen des Schwengels 66, 67 haben eine Auskerbung 72, die dazu dient, den Schwenkbereich des Schwengels zu vergrößern, da dadurch ein Anschlagen des Schwengels an dem Hohlzylinder 16 des Grundkörpers 54 erst bei größerer Auslenkung des Schwengels 66, 67 stattfindet. Insbesondere bei der Verwendung von kleinen Kugeln oder wenn der Schwengel 66 direkt über einer Durchgangsbohrung 15 einer Laufschiene angeordnet ist, wie dies beispielsweise in Figur 29b) der Fall ist, ist es von Vorteil, wenn der Schwengel 66 eine Auflaufnase 59 aufweist. Dadurch wird die Auslenkung des Schwengels 66 vergrößert.

Wie bereits erwähnt, müssen die Laufschienen nicht notwendigerweise einen linearen Verlauf haben. So sind selbstverständlich auch gekrümmte Laufschienen möglich. Beispielsweise können die in Fig. 30a) und 30b) gezeigten kreisförmigen Laufschienen benutzt werden. Die kreisförmigen Laufschienen weisen besonders bevorzugt sechs Durchgangsbohrungen 15 auf, die in Umfangsrichtung gleich beabstandet sind, so daß die Laufschiene von einem Durchgangsloch zum nächsten ein Kreissegment von 60° beschreibt. Die in Fig. 30a) gezeigte Ausführungsform weist zusätzlich einen ungekrümmten Laufschienenabschnitt auf, der zwei gegenüberliegende Durchgangsbohrungen 15 verbindet und daher sozusagen den Durchmesser der kreisförmigen Bahn darstellt. Der ungekrümmte Laufschienenabschnitt weist zu dem eine zentral angeordnete weitere Durchgangsbohrung 15 auf.

Die beschriebene kreisförmige Laufschiene kann auch aus verschiedenen Kreissegment-Laufschienen zusammengesetzt werden. Solche Kreissegment-Laufschienen sind in den Figuren 31 und 32 abgebildet. Zweckmäßigerweise können diese an mindestens einem Endabschnitt einen halbkreisförmigen Einschnitt 15' und dazu einen im wesentlichen zentrisch angeordneten Halbhohlzylinder 16' aufweisen. Dadurch können diese Laufschienen beispielsweise an den Verbindungselemente sicher zusammengefügt werden. Figur 31 zeigt eine 60°-Kreissegment-Laufschiene 70 und Figur 32 eine 120°-Kreissegment-Laufschiene 71. Die Laufschiene 71 weist zur Variabilitätssteigerung eine im wesentlichen zentral angeordnete Bohrung 15 auf. Zur Verstärkung der Laufschienen sind Stege 69 vorgesehen, die die beiden durch einen durchgehenden Schlitz getrennten Teile der Laufschiene verbinden. Dabei ist selbstverständlich darauf zu achten, daß die Stege 69 die rollenden Kugeln nicht behindern. Die kreisförmigen Laufschienen bzw. die Kreissegment-Laufschienen können, wie in den Figuren 30b) und 32b) dargestellt, ebenfalls Leitstücke 17 aufweisen.

Mit Hilfe dieser Laufschienen sind kreisförmige Aufbauten möglich, wobei wie beispielsweise in Figur 33b) gezeigt ist, die kreisförmigen Bahnen in den einzelnen Ebenen auch zu einander seitlich versetzt angeordnet werden können. Alternativ oder in Kombination dazu können aber auch wellenförmige Bahnverläufe gebildet werden. Durch die zusätzlichen gekrümmten Laufschienen ist der Phantasie bei der Bildung von unterschiedlichsten Grundrissen nahezu keine Grenze mehr gesetzt. So können beispielsweise auch Kugelbahnen verwirklicht werden, deren Grundriß einen oder mehre Buchstaben darstellt.

Der Radius der kreisförmigen Laufschienen 68 bzw. der Krümmungsradius der Kreissegment-Laufschienen 70, 71 entspricht vorzugsweise der effektiven Länge zumindest einem Teil der Laufschienen. Dabei wird unter der effektiven Länge der Laufschiene der Abstand zwischen zwei nicht notwendigerweise benachbarten Durchgangsbohrungen 15 der Laufschienen verstanden. Eine 60°-Kreissegment-Laufschiene hat dann notwendigerweise die gleiche effektive Länge.

Im übrigen ist es auch möglich, zwei Kreissegment-Laufschienen direkt aneinander zu koppeln, so daß die Schienen überlappen. Auf das Verbindungselement kann dann verzichtet werden, da im allgemeinen die zu überwindenden Höhendifferenz aufgrund der Schienendicke ausreicht, um der Kugel die nötige horizontale Geschwindigkeitskomponente zu verleihen. Besonders bevorzugt weist die Kreissegment-Laufschiene daher eine Kerbe 72 auf, die das Übertreten der Kugel von einer Kreissegment-Laufschiene zu der nächsten vereinfacht. Dies ist in den Figuren 34a) und 34b) dargestellt.

In den Figuren 35a) und 35b) ist jeweils eine sich verzweigende Kreissegment-Laufschiene gezeigt. In beiden Fällen ist ein Umlenkelement 73 in etwa im Zentrum der y-förmigen Laufschiene angeordnet, mit dessen Hilfe zwischen verschiedenen Kugelwegen hin- und hergeschaltet werden kann. Der Abstand zweier Durchgangsbohrungen der y-förmigen Laufschienen ist hier derart gewählt, daß sie als 60°-Kreissegment-Laufschiene in den Kugelweg eingebaut werden kann. Diese Laufschiene kann aber prinzipiell an jeder beliebigen Stelle in die Kugelbahn eingebaut werden. Durch Umschwenken bzw. Umlenken der Umlenkmechanik 73 wird der Kugelverlauf geändert. Prinzipiell ist auch diese Laufschiene von allen Seiten bespielbar. In einem Fall kann es jedoch notwendig sein, daß die zurücklaufende Kugel die Umlenkmechanik 73 betätigt. In der Figur 35b) ist die Umlenkmechanik 73 als schwenkbar angeordneter Riegel ausgebildet. Der Riegel ist an seiner einen Seite um einen Drehpunkt schwenkbar gelagert. Zusätzlich sind Endanschläge 75 vorgesehen, die ein zu weites Auslenken des Riegels 73 verhindern sollen. Die Ausführungsform des Umlenkelements 73 in Figur 35a) weist einen Keil 73 auf, der um die Achse 74 schwenkbar angeordnet ist. Dabei ist die Achse 74 in der Schienenebene angeordnet, so daß die Achse 74 im wesentlichen horizontal verläuft. Es versteht sich, daß eine solche Verzweigung nicht nur in Kreissegment-Laufschienen eingesetzt werden kann.

Klar zu erkennen ist, daß mit der vorliegenden Kugelbahn der Phantasie praktisch keine Grenzen gesetzt sind. Beliebige Grundrißaufbauten sind möglich. Auch bleibt es dem Benutzer überlassen, ob Verbindungselement auf Laufschiene und umgekehrt folgen muß, oder ob auch Laufschiene auf Laufschiene bzw. Verbindungselement auf Verbindungselement aufgesetzt werden sollen. Die mit der vorliegenden Erfindung erreichte Variabilität stellt sicher, daß Kinder aller Altersstufen und in vielen Fällen sogar Erwachsene an der Benutzung der Kugelbahn Freude haben.

## Patentansprüche

1. Kugelbahn, bestehend aus einzelnen Bauteilen mit Laufschienen (1, 2, 3), die eine Führung für rollende Kugeln haben, und mit Verbindungselementen (4, 5, 6, 7, 8, 9, 10, 11), die einen im wesentlichen vertikalen und/oder gegenüber der Horizontalen deutlich geneigten Kugeldurchgang haben, wobei die Laufschienen mindestens eine Durchgangsöffnung bzw. Durchgangsbohrung für den Übergang einer Kugel auf ein anderes Bauteil aufweisen, **dadurch gekennzeichnet, daß** die Laufschienen (1, 2, 3) und die Verbindungselemente (4, 5, 6, 7, 8, 9, 10, 11) an- und aufeinanderfügbar sind, um einen Kugelweg zu erzeugen, der über mehr als ein Bauteil hinweg führt, wobei der Kugelweg zumindest auf einem Abschnitt der Laufschienen horizontal verläuft.

2. Kugelbahn nach Anspruch 1, **dadurch gekennzeichnet, daß** die Laufschienen (1, 2, 3) und Verbindungselemente (4, 5, 6, 7, 8, 9, 10, 11) um eine im wesentlichen vertikale Achse drehbar miteinander verbindbar sind.

3. Kugelbahn nach einem der Ansprüche 1 oder 2, **dadurch gekennzeichnet, daß** die Verbindungselemente im wesentlichen die Form von Säulen oder Klötzen (4, 5, 6, 7, 8, 9, 10, 11) haben und mit vertikalen Durchgangsbohrungen (18) bzw. Bohrungsabschnitten (18) versehen sind.

4. Kugelbahn nach einem der Ansprüche 1 bis 3, **dadurch gekennzeichnet, daß** zumindest ein Verbindungselement eine Tonerzeugungseinrichtung aufweist, die dafür vorgesehen ist, beim Durchlaufen des Verbindungselements mit einer Kugel einen Ton zu erzeugen.

5. Kugelbahn nach Anspruch 4, **dadurch gekennzeichnet, daß** mindestens bei einem Teil der Verbindungselemente (4, 5, 6, 7, 8, 9, 10, 11) mindestens eine seitliche Austrittsöffnung (19) vorgesehen ist und daß mindestens ein Abschnitt (20) der Bohrung innerhalb des Verbindungselementes einen Steigungswinkel gegenüber der Waagerechten zwischen 0° und 90° aufweist, so daß eine Kugel, die in einen vertikalen Bohrungsabschnitt (18) fällt, beim Durchlaufen der Bohrung eine Beschleunigung mit waagerechter Komponente erfährt.

6. Kugelbahn nach Anspruch 5, **dadurch gekennzeichnet, daß** mindestens ein Teil der Verbindungselemente (4, 5, 6, 7, 8, 9, 10, 11) zwei seitliche Austrittsöffnungen (19) aufweist, die durch eine Verzweigung des vertikalen Bohrungsabschnittes (18) gebildet werden.

7. Kugelbahn nach Anspruch 5 oder 6, **dadurch gekennzeichnet, daß** der Mittelpunkt der seitlichen Austrittsöffnungen (19) von der unteren Kante des Verbindungselements einen Abstand besitzt, der sich aus der Summe der Laufschienendicke und des Radius der seitlichen Austrittsöffnung ergibt.

8. Kugelbahn nach einem der Ansprüche 1 bis 7, **dadurch gekennzeichnet, daß** mindestens ein Teil der Verbindungselemente (4, 5, 6, 7, 8, 9, 10, 11) im unteren Bereich einen horizontal verlaufenden Durchtrittsgang (21) aufweist.

9. Kugelbahn nach einem der Ansprüche 1 bis 8, **dadurch gekennzeichnet, daß** die Verbindungselemente (4, 5, 6, 7, 8, 9, 10, 11) teilweise unterschiedliche effektive Höhen aufweisen, die einem ganzzahligen Vielfachen eines vorgegebenen Rastermaßes entsprechen.

10. Kugelbahn nach Anspruch 9, **dadurch gekennzeichnet, das** Rastermaß durch die (vertikale) Dicke der Laufschienen (1, 2, 3) gegeben ist.

11. Kugelbahn nach einem der Ansprüche 1 bis 10, **dadurch gekennzeichnet, daß** mindestens ein Teil der Schienen (1, 2, 3) mindestens jeweils drei Durchgangsbohrungen (15) bzw. -öffnungen aufweist.

12. Kugelbahn nach einem der Ansprüche 1 bis 11, **dadurch gekennzeichnet, daß** mindestens ein Teil der Laufschienen (1, 2, 3) an mindestens einem Endabschnitt zwei Bohrungen (15) in engem Abstand aufweist.

13. Kugelbahn nach Anspruch 12, **dadurch gekennzeichnet, daß** Schienen (1, 2, 3) mindestens jeweils drei Durchgangsbohrungen (15) bzw. -öffnungen aufweist.

14. Kugelbahn nach einem der Ansprüche 11 bis 13, **dadurch gekennzeichnet, daß** ein Teil der Schienen eine bezüglich ihrer Länge in etwa in der Mitte angeordnete Durchtrittsbohrung (15) aufweist.

15. Kugelbahn nach Anspruch 12 oder 13, **dadurch gekennzeichnet, daß** ein Teil der Schienen zwei bezüglich ihrer Länge in etwa in der Mitte angeordnete Durchtrittsöffnungen bzw. -bohrungen (15) aufweist.

16. Kugelbahn nach einem der Ansprüche 1 bis 15, **dadurch gekennzeichnet, daß** die Kugelführungen in den Schienen durch einen vorzugsweise entlang einer Längsmittellinie der Schienen verlaufenden durchgehenden Schlitz (14) gebildet werden.

17. Kugelbahn nach einem der Ansprüche 1 bis 16, **dadurch gekennzeichnet, daß** an den Laufschienen (1, 2, 3) und an den Verbindungselementen (4, 5, 6, 7, 8, 9, 10, 11) Vorsprünge (16) und Aussparungen (15, 18) vorgesehen sind, die im zusammengesetzten Zustand von Laufschienen und Verbindungselementen wechselseitig ineinandergreifen, so daß die zusammengesetzten Schienen und Verbindungselemente gegen seitliche Relativverschiebungen gesichert sind.

18. Kugelbahn nach Anspruch 17, **dadurch gekennzeichnet, daß** die Vorsprünge (16) und Aussparungen (15, 18) konzentrisch zu den vertikalen Durchtrittsbohrungen (15, 18) bzw. Bohrungsabschnitten von Schiene (1, 2, 3) und Verbindungselement (4, 5, 6, 7, 8, 9, 10, 11) angeordnet sind.

19. Kugelbahn nach Anspruch 18, **dadurch gekennzeichnet, daß** die Vorsprünge und Aussparungen kreis- bzw. ringförmig ausgebildet sind, so daß Schienen (1, 2, 3) und Verbindungselemente (4, 5, 6, 7, 8, 9, 10, 11) im miteinander zusammengesetzten Zustand relativ zueinander um die gemeinsame Kreisachse von Vorsprüngen (16) und Aussparungen (15, 18) drehbar sind.

20. Kugelbahn nach einem der Ansprüche 1 bis 19, **dadurch gekennzeichnet, daß** die Verbindungselemente (4, 5, 6, 7, 8, 9, 10, 11) an ihrer Oberseite eine die obere Öffnung umgebende, ringförmige Aussparung (18) aufweisen und an ihrer Unterseite einen hierzu koaxialen zylindrischen oder hohlzylindrischen Vorsprung (16), dessen Außendurchmesser kleiner oder gleich dem Durchmesser der oberen Öffnung der Durchtrittsbohrungen (15) der Schienen (1, 2, 3) ist, wobei dieser vorzugsweise wiederum dem Innendurchmesser der oben angeordneten Aussparung entspricht.

21. Kugelbahn nach einem der Ansprüche 1 bis 20, **dadurch gekennzeichnet, daß** die Laufschienen (1, 2, 3) an ihrer Unterseite bei zumindest einem Teil der Durchtrittsbohrungen (15) einen konzentrisch zu dieser Bohrung angeordneten ringförmigen Vorsprung aufweisen, dessen Außendurchmesser gleich dem Innendurchmesser der ringförmigen Aussparung der Verbindungselemente ist.

22. Kugelbahn nach einem der Ansprüche 1 bis 21, **dadurch gekennzeichnet, daß** Verbindungsplatten (12, 13) vorgesehen sind, welche eine oder mehrere Durchgangsbohrungen (18) aufweisen, deren Maße einschließlich etwaiger, am unteren Ende der Bohrung vorgesehener Vorsprünge den Maßen der Durchtrittsbohrung (15) der Laufschiene (1, 2, 3) entsprechen.

23. Kugelbahn nach Anspruch 22, **dadurch gekennzeichnet, daß** die Verbindungsplatten (12, 13) eine effektive Höhe aufweisen, die einem ganzzahligen Vielfachen der (vertikalen) Dicke der Laufschienen (1, 2, 3) entspricht.

24. Kugelbahn nach einem der Ansprüche 1 bis 23, **dadurch gekennzeichnet, daß** mindestens eine Laufschiene (3) vorgesehen ist, deren horizontal verlaufende und mit Durchtrittsbohrungen bzw. Verbindungsbohrungen versehene Endabschnitte durch einen geneigten Rollbahnabschnitt verbunden sind, dessen Länge und Neigung derart bemessen ist, daß der Niveauunterschied zwischen den horizontalen Endabschnitten einem ganzzahligen Vielfachen des durch die Laufschienendicke gegebenen Rastermaßes entspricht.

25. Kugelbahn nach einem der Ansprüche 1 bis 24, **dadurch gekennzeichnet, daß** an der Oberseite der Verbindungsschienen mindestens ein Paar von Leitstücken (17) auf beiden Seiten der Laufrille befestigt sind, die an dem der Durchgangsbohrung (15) der Laufschienen (1, 2, 3) zugewandten Ende der Leitstücke etwas weiter von der Rille entfernt sind als an dem anderen Ende der Leitstücke.

26. Kugelbahn nach einem der Ansprüche 1 bis 25, **dadurch gekennzeichnet, daß** zumindest ein Überbrückungselement vorgesehen ist, welches auf eine Durchgangsöffnung bzw. -bohrung aufgesetzt werden kann, um diese zu verschließen.

27. Kugelbahn nach Anspruch 26, **dadurch gekennzeichnet, daß** das Überbrückungselement zumindest auf einer Seite Führungselemente aufweist.

28. Kugelbahn nach Anspruch 26 oder 27, **dadurch gekennzeichnet, daß** das Überbrückungselement zumindest eine Führungsnase (31) aufweist.

29. Kugelbahn nach einem der Ansprüche 1 bis 28, **dadurch gekennzeichnet, daß** zumindest ein Siebelement vorgesehen ist, welches eine Durchgangsöffnung bzw. - bohrung (32') aufweist, die kleiner als die Durchgangsöffnungen der Laufschienen und Verbindungselemente (32) ist, so daß Rollelemente oder Kugeln von kleiner Größe durch sie hindurchtreten können, während Rollelemente oder Kugeln mit größeren Abmessungen daran gehindert werden.

30. Kugelbahn nach einem der Ansprüche 1 bis 29, **dadurch gekennzeichnet, daß** ein Wippelement (33) vorgesehen ist, daß auf den Laufschienen und/oder den Verbindungselemente im wesentlichen frei positionierbar ist und daß eine Aufnahmeeinrichtung mit einer Aufnahmeposition und einer Freigabeposition aufweist, wobei die Aufnahmeeinrichtung in der Aufnahmeposition in der Lage ist, mindestens ein Rollelement aufzunehmen und in der Freigabeposition in der Lage ist, mindestens ein Rollelement freizugeben.

31. Kugelbahn nach Anspruch 30, **dadurch gekennzeichnet, daß** die Aufnahmeeinrichtung in der Aufnahmeposition ein stabiles Gleichgewicht einnimmt, welches durch die Aufnahme von einem oder mehreren Rollelementen instabil wird, so daß die Aufnahmeeinrichtung in die Freigabeposition übergeht.

32. Kugelbahn nach Anspruch 30 oder 31, **dadurch gekennzeichnet, daß** das Wippelement zwei Aufnahmeeinrichtungen aufweist, wobei in einem ersten Zustand des Wippelements die erste Aufnahmeeinrichtung in der Aufnahmeposition ist und die zweite in der Freigabeposition ist und in einem zweiten Zustand des Wippelements (33) die erste Aufnahmeeinrichtung in der Freigabeposition und die zweite Aufnahmeeinrichtung in der Aufnahmeposition ist.

33. Kugelbahn nach einem der Ansprüche 1 bis 32, **dadurch gekennzeichnet, daß** ein Spiralelement (35) vorgesehen ist, daß zur Aufnahme von Rollelementen, vorzugsweise von Kugeln, dient, die durch das Spiralelement (35) auf einer spiralförmigen Bahn, die vorzugsweise konisch verläuft, geführt werden.

34. Kugelbahn nach Anspruch 33, **dadurch gekennzeichnet, daß** die Höhe des Konus, der von der spiralförmigen Bahn umlaufen wird einem ganzzahligen Vielfachen des Rastermaßes entspricht.

35. Kugelbahn nach Anspruch 33 oder 34, **dadurch gekennzeichnet, daß** das Spiralelement (35) mindestens zwei Positionen einnehmen kann, wobei in einer Lagerposition die spiralförmige Bahn im wesentlichen keine vertikale Komponente besitzt und in einer Spielposition die spiralförmige Bahn konisch verläuft.

36. Kugelbahn nach Anspruch 35, **dadurch gekennzeichnet, daß** das Spiralelement zwei oder mehrere Spielpositionen aufweist, die sich durch eine unterschiedliche Höhe des von der spiralförmigen Bahn umgebenen Konus' unterscheiden, die vorzugsweise jeweils ein ganzzahliges Vielfaches des Rastermaßes betragen.

37. Kugelbahn nach einem der Ansprüche 33 bis 36, **dadurch gekennzeichnet, daß** die Kugeln auf der spiralförmigen Bahn durch das Spiralelement (35) eine Beschleunigung erfahren, die im wesentlichen nur eine radial nach innen gerichtete Komponente aufweist, die durch eine die Außenseite der spiralförmigen Bewegungsbahn der Kurgel definierende Führung (als Reaktionskraft auf eine Zentrifugalkraft) auf die Kugel ausgeübt wird.

38. Kugelbahn nach einem der Ansprüche 33 bis 37, **dadurch gekennzeichnet, daß** das Spiralelement (55) einen im wesentlichen horizontalen, geraden Laufschienenabschnitt und einen Spiralabschnitt aufweist.

39. Kugelbahn nach einem der Ansprüche 33 bis 38, **dadurch gekennzeichnet, daß** das Spiralelement (55) dafür ausgelegt ist, daß es von beiden Seiten bespielbar ist.

40. Kugelbahn nach einem der Ansprüche 1 bis 39, **dadurch gekennzeichnet, daß** ein Sperrelement (54, 66, 67) vorgesehen ist, daß den Kugelweg zumindest zeitweise versperrt.

41. Kugelbahn nach Anspruch 40, **dadurch gekennzeichnet, daß** das Sperrelement (54, 66, 67) eine Auslöseeinrichtung (66, 67) aufweist, bei deren Betätigung zumindest eine Kugel das Sperrelement überwinden kann.

42. Kugelbahn nach Anspruch 40 oder 41, **dadurch gekennzeichnet, daß** das Sperrelement einen Grundkörper (54) und eine darin beweglich angeordnete Auslöseeinrichtung (66, 67) aufweist.

43. Kugelbahn nach Anspruch 42, **dadurch gekennzeichnet, daß** die Auslöseeinrichtung (66, 67) derart ausgebildet ist, daß sie von einer auf einer benachbarten, vorzugsweise auf einer unterhalb verlaufenden, Laufschiene rollenden Kugeln ausgelöst werden kann.

44. Kugelbahn nach Anspruch 43, **dadurch gekennzeichnet, daß** die Auslöseeinrichtung aus einem Schwengel (58), einer schwenkbaren Aufhängung beispielsweise in Form eines Drehzapfens (57) und einem Sattel (60) besteht.

45. Kugelbahn nach Anspruch 44, **dadurch gekennzeichnet, daß** der Sattel (60) eine Kuhle bzw. Mulde (61) aufweist.

46. Kugelbahn nach Anspruch 44 oder 45, **dadurch gekennzeichnet, daß** der Grundkörper (54) eine obere Einlaßöffnung (18) und eine seitliche Auslaßöffnung (19) aufweist.

47. Kugelbahn nach Anspruch 46, **dadurch gekennzeichnet, daß** der Sattel im wesentlichen im Seitenquerschnitt die Form eines Vierecks hat, wobei die obere Fläche gegebenenfalls konkav gekrümmt ist, und die Höhe d₂ des Vierecks an der der Auslaßöffnung zugewandten Seite des Sattels größer ist als die Höhe d, des Vierecks an der der Auslaßöffnung abgewandten Seite des Sattels.

48. Kugelbahn nach einem der Ansprüche 1 bis 47, **dadurch gekennzeichnet, daß** mindestens eine Laufschiene einen um eine vertikal verlaufende Achse gekrümmten Abschnitt aufweist.

49. Kugelbahn nach Anspruch 48, **dadurch gekennzeichnet, daß** zumindest eine Laufschiene (68) einen Kreis beschreibt.

50. Kugelbahn nach Anspruch 48 oder 49, **dadurch gekennzeichnet, daß** zumindest eine Laufschiene (70, 71) ein Kreissegment beschreibt.

51. Kugelbahn nach Anspruch 50, **dadurch gekennzeichnet, daß** zumindest eine Laufschiene (70, 71) ein 60°- oder ein 120°-Kreissegment beschreibt.

52. Kugelbahn nach Anspruch 50 oder 51, **dadurch gekennzeichnet, daß** zumindest eine Kreissegment-Laufschiene (70, 71) an mindestens einem Endabschnitt eine im wesentlichen halbkreisförmige Bohrung (15') aufweist, die vorzugsweise von einem dazu konzentrisch verlaufenden Halbhohlzylinder (16') umgeben ist.

53. Kugelbahn nach einem der Ansprüche 49 bis 52, **dadurch gekennzeichnet, daß** die kreisförmigen Laufschienen und/oder die Kreissegment-Laufschienen Durchgangsbohrungen aufweisen, die vorzugsweise entlang der Kreisbahn voneinander einen Abstand haben, der etwa 0,333 x π x r beträgt, wobei r der Krümmungsradius der Laufschiene ist und π die Zahl Pi darstellt.

54. Kugelbahn nach Anspruch 53, **dadurch gekennzeichnet, daß** der Krümmungsradius r der effektiven Länge zumindest einer Laufschiene entspricht, wobei die effektive Länge durch den Abstand zweier auf der Laufschiene angeordneten nicht unbedingt benachbarten Durchgangsbohrungen (15) entspricht.

55. Kugelbahn nach einem der Ansprüche 1 bis 54, **dadurch gekennzeichnet, daß** mindestens eine Laufschiene eine Verzweigung aufweist.

56. Kugelbahn nach Anspruch 55, **dadurch gekennzeichnet, daß** mindestens eine Laufschiene, die eine Verzweigung aufweist, ein Umlenkelement 73 besitzt, durch das einstellbar ist, welcher Kugelweg von einer Kugel durchlaufen wird.

## Claims

1. A ball track comprising individual components with guide rails (1, 2, 3) which have a guide for rolling balls, and with connecting elements (4, 5, 6, 7, 8, 9, 10, 11) having a ball passage which is substantially vertical and/or markedly inclined with respect to the horizontal, wherein the guide rails have at least one through opening or through bore for the transfer of a ball on to another component, **characterised in that** the guide rails (1, 2, 3) and the connecting elements (4, 5, 6, 7, 8, 9, 10, 11) can be fitted to and on to each other to produce a ball path which passes over more than one component, wherein the ball path extends horizontally at least on a portion of the guide rails.

2. A ball track according to claim 1 **characterised in that** the guide rails (1, 2, 3) and the connecting elements (4, 5, 6, 7, 8, 9, 10, 11) can be connected together rotatably about a substantially vertical axis.

3. A ball track according to one of claims 1 and 2 **characterised in that** the connecting elements are substantially in the form of pillars or blocks (4, 5, 6, 7, 8, 9, 10, 11) and are provided with vertical through bores (18) or bore portions (18).

4. A ball track according to one of claims 1 to 3 **characterised in that** at least one connecting element has a sound-producing device provided for producing a sound when a ball passes through the connecting element.

5. A ball track according to claim 4 **characterised in that** at least in regard to a part of the connecting elements (4, 5, 6, 7, 8, 9, 10, 11) there is provided at least one lateral exit opening (19) and that at least one portion (20) of the bore within the connecting element has an angle of inclination with respect to the horizontal of between 0° and 90° so that a ball which drops into a vertical bore portion (18) experiences acceleration with a horizontal component on passing through the bore.

6. A ball track according to claim 5 **characterised in that** at least a part of the connecting elements (4, 5, 6, 7, 8, 9, 10, 11) has two lateral exit openings (19) which are formed by a branching of the vertical bore portion (18).

7. A ball track according to claim 5 or claim 6 **characterised in that** the centre point of the lateral exit openings (19) is at a spacing from the lower edge of the connecting element, which spacing is the sum of the thickness of the guide rails and the radius of the lateral exit opening.

8. A ball track according to one of claims 1 to 7 **characterised in that** at least a part of the connecting elements (4, 5, 6, 7, 8, 9, 10, 11) has a horizontally extending passageway (21) in the lower region.

9. A ball track according to one of claims 1 to 8 **characterised in that** the connecting elements (4, 5, 6, 7, 8, 9, 10, 11) are in part of different effective heights corresponding to an integral multiple of a predetermined modular size.

10. A ball track according to claim 9 **characterised in that** the modular size is determined by the (vertical) thickness of the guide rails (1, 2, 3).

11. A ball track according to one of claims 1 to 10 **characterised in that** at least a part of the rails (1, 2, 3) have at least three respective through bores (15) or openings.

12. A ball track according to one of claims 1 to 11 **characterised in that** at least a part of the guide rails (1, 2, 3) has at at least one end portion two bores (15) at a close spacing.

13. A ball track according to claim 12 **characterised in that** rails (1, 2, 3) have at least three respective through bores (15) or openings.

14. A ball track according to one of claims 11 to 13 **characterised in that** a part of the rails have a through bore (15) arranged substantially centrally with respect to their length.

15. A ball track according to claim 12 or claim 13 **characterised in that** a part of the rails has two through openings or bores (15) arranged substantially centrally with respect to their length.

16. A ball track according to one of claims 1 to 15 **characterised in that** the ball guides in the rails are formed by a continuous slot (14) preferably extending along a longitudinal centre line of the rails.

17. A ball track according to one of claims 1 to 16 **characterised in that** provided on the guide rails (1, 2, 3) and the connecting elements (4, 5, 6, 7, 8, 9, 10, 11) are projections (16) and apertures (15, 18) which in the assembled condition of the guide rails and the connecting elements engage alternately into each other so that the assembled rails and connecting elements are prevented from lateral relative movements.

18. A ball track according to claim 17 **characterised in that** the projections (16) and apertures (15, 18) are arranged concentrically with respect to the vertical through bores (15, 18) or bore portions of the rail (1, 2, 3) and the connecting element (4, 5, 6, 7, 8, 9, 10, 11).

19. A ball track according to claim 18 **characterised in that** the projections and apertures are of a circular or annular configuration respectively so that in the mutually assembled condition the rails (1, 2, 3) and connecting elements (4, 5, 6, 7, 8, 9, 10, 11) are rotatable relative to each other about the common axis of a circle of projections (16) and apertures (15, 18).

20. A ball track according to one of claims 1 to 19 **characterised in that** the connecting elements (4, 5, 6, 7, 8, 9, 10, 11) have at their top side an annular aperture (18) surrounding the upper opening and at their underside a cylindrical or hollow-cylindrical projection (16) which is coaxial with respect to the aperture and the outside diameter of which is smaller than or equal to the diameter of the upper opening of the through bores (15) of the rails (1, 2, 3), wherein the outside diameter preferably in turn corresponds to the inside diameter of the upwardly arranged aperture.

21. A ball track according to one of claims 1 to 20 **characterised in that** at their underside the guide rails (1, 2, 3) in relation to at least a part of the through bores (15) have an annular projection which is arranged concentrically with respect to said bore and the outside diameter of which is equal to the inside diameter of the annular aperture of the connecting elements.

22. A ball track according to one of claims 1 to 21 **characterised in that** there are provided connecting plates (12, 13) having one or more through bores (18), the sizes of which including any projections at the lower end of the bore correspond to the sizes of the through bore (15) of the guide rail (1, 2, 3).

23. A ball track according to claim 22 **characterised in that** the connecting plates (12, 13) are of an effective height corresponding to an integral multiple of the (vertical) thickness of the guide rails (1, 2, 3).

24. A ball track according to one of claims 1 to 23 **characterised in that** there is provided at least one guide rail (3) whose end portions which extend horizontally and which are provided with through bores or connecting bores respectively are connected by an inclined rolling track portion whose length and inclination are such that the difference in level between the horizontal end portions corresponds to an integral multiple of the modular size determined by the guide rail thickness.

25. A ball track according to one of claims 1 to 24 **characterised in that** fixed to the top side of the connecting rails is at least one pair of guide portions (17) on both sides of the guide channel, which at the end of the guide portions that is towards the through bore (15) of the guide rails (1, 2, 3) are somewhat further away from the channel than at the other end of the guide portions.

26. A ball track according to one of claims 1 to 25 **characterised in that** there is provided at least one bridging element which can be fitted on to a through opening or bore to close same.

27. A ball track according to claim 26 **characterised in that** the bridging element has guide elements at least on one side.

28. A ball track according to claim 26 or claim 27 **characterised in that** the bridging element has at least one guide nose (31).

29. A ball track according to one of claims 1 to 28 **characterised in that** there is provided at least one sorting element having a through opening or bore (32') which is smaller than the through openings of the guide rails and connecting elements (32) so that rolling elements or balls of small size can pass therethrough while rolling elements or balls of larger dimensions are prevented from doing so.

30. A ball track according to one of claims 1 to 29 **characterised in that** there is provided a tilting element (33) which can be substantially freely positioned on the guide rails and/or the connecting elements and has a receiving device with a receiving position and a release position, wherein in the receiving position the receiving device is capable of receiving at least one rolling element and in the release position it is capable of releasing at least one rolling element.

31. A ball track according to claim 30 **characterised in that** in the receiving position the receiving device assumes a condition of stable equilibrium which becomes unstable by virtue of receiving one or more rolling elements so that the receiving device moves into the release position.

32. A ball track according to claim 30 or claim 31 **characterised in that** the tilting element has two receiving devices, wherein in a first condition of the tilting element the first receiving device is in the receiving position and the second receiving device is in the release position and in a second condition of the tilting element (33) the first receiving device is in the release position and the second receiving device is in the receiving position.

33. A ball track according to one of claims 1 to 32 **characterised in that** there is provided a spiral element (35) serving to receive rolling elements, preferably balls, which are guided by the spiral element (35) on a spiral path which preferably extends conically.

34. A ball track according to claim 33 **characterised in that** the height of the cone around which the spiral path passes corresponds to an integral multiple of the modular size.

35. A ball track according to claim 33 or claim 34 **characterised in that** the spiral element (35) can assume at least two positions, wherein in a storage position the spiral path has substantially no vertical component and in a playing position the spiral path extends conically.

36. A ball track according to claim 35 **characterised in that** the spiral element has two or more playing positions which differ by virtue of a differing height of the cone encircled by the spiral path, which preferably each correspond to an integral multiple of the modular size.

37. A ball track according to one of claims 33 to 36 **characterised in that** on the spiral track through the spiral element (35) the balls experience an acceleration effect which has essentially only a radially inwardly directed component which is exerted on the ball by a guide defining the outside of the spiral path of movement of the ball (as a reaction force to a centrifugal force).

38. A ball track according to one of claims 33 to 37 **characterised in that** the spiral element (35) has a substantially horizontal, straight guide rail portion and a spiral portion.

39. A ball track according to one of claims 33 to 38 **characterised in that** the spiral element (55) is designed such that it can be played upon from both sides.

40. A ball track according to one of claims 1 to 39 **characterised in that** there is provided a blocking element (54, 66, 67) which at least at times blocks the ball path.

41. A ball track according to claim 40 **characterised in that** the blocking element (54, 66, 67) has a trigger device (66, 67), upon the actuation of which at least one ball can overcome the blocking element.

42. A ball track according to claim 40 or claim 41 **characterised in that** the blocking element has a main body (54) and a trigger device (66, 67) arranged movably therein.

43. A ball track according to claim 42 **characterised in that** the trigger device (66, 67) is so designed that it can be triggered by a ball rolling on an adjacent guide rail, preferably on a guide rail extending therebeneath.

44. A ball track according to claim 43 **characterised in that** the trigger device comprises a clapper bar (58), a pivotable suspension for example in the form of a pivot pin (57) and a saddle (60).

45. A ball track according to claim 44 **characterised in that** the saddle (60) has a hollow or depression (61).

46. A ball track according to claim 44 or claim 45 **characterised in that** the main body (54) has an upper inlet opening (18) and a lateral exit opening (19).

47. A ball track according to claim 46 **characterised in that** the saddle substantially in lateral cross-section is in the form of a rectangle, wherein the upper surface is optionally concavely curved, and the height d₂ of the rectangle is greater at the side of the saddle that is towards the exit opening than the height d₁ of the rectangle at the side of the saddle that is remote from the exit opening.

48. A ball track according to one of claims 1 to 47 **characterised in that** at least one guide rail has a portion curved about a vertically extending axis.

49. A ball track according to claim 48 **characterised in that** at least one guide rail (68) describes a circle.

50. A ball track according to claim 48 or claim 49 **characterised in that** at least one guide rail (70, 71) describes a segment of a circle.

51. A ball track according to claim 50 **characterised in that** at least one guide rail (70, 71) describes a 60° or a 120° segment of a circle.

52. A ball track according to claim 50 or claim 51 **characterised in that** at least one guide rail (70, 71) in the form of a segment of a circle has at at least one end portion a substantially semicircular bore (15') which is preferably surrounded by a hollow half-cylinder (16') extending concentrically with respect thereto.

53. A ball track according to one of claims 49 to 52 **characterised in that** the circular guide rails and/or the guide rails in the form of a segment of a circle have through bores which are preferably at a spacing from each other along the path of the circle, which is about 0.333 x π x r, wherein r is the radius of curvature of the guide rail and π represents the number pi.

54. A ball track according to claim 53 **characterised in that** the radius of curvature r corresponds to the effective length of at least one guide rail, wherein the effective length corresponds to the spacing of two through bores (15) which are arranged on the guide rail but which are not necessarily adjacent.

55. A ball track according to one of claims 1 to 54 **characterised in that** at least one guide rail has a branching.

56. A ball track according to claim 55 **characterised in that** at least one guide rail which has a branching has a deflection element (73) which makes it possible to adjust the ball path along which a ball travels.

## Revendications

1. Circuit de billes constitué d'éléments de construction individuels dotés de rails de roulement (1, 2, 3) qui comportent un guide de billes roulantes et d'éléments de liaison (4, 5, 6, 7, 8, 9, 10, 11) qui comportent un passage de billes sensiblement vertical et/ou nettement incliné par rapport à l'horizontale, les rails de roulement comportant au moins une ouverture traversante resp. un perçage traversant destiné au passage d'une bille à un autre élément de construction, **caractérisé en ce que** les rails de roulement (1, 2, 3) et les éléments de liaison (4, 5, 6, 7, 8, 9, 10, 11) peuvent être assemblés les uns aux autres ou les uns sur les autres afin de créer un chemin de billes qui passe par plus d'un élément de construction, le chemin de billes s'étendant horizontalement au moins sur une portion des rails de roulement.

2. Circuit de billes selon la revendication 1, **caractérisé en ce que** les rails de roulement (1, 2, 3) et les éléments de liaison (4, 5, 6, 7, 8, 9, 10, 11) peuvent être reliés entre eux de façon à pouvoir tourner autour d'un axe sensiblement vertical.

3. Circuit de billes selon l'une des revendications 1 ou 2, **caractérisé en ce que** les éléments de liaison ont sensiblement la forme de colonnettes et de blocs (4, 5, 6, 7, 8, 9, 10, 11) et sont dotés de perçages traversants verticaux (18) resp. de portions de perçage (18).

4. Circuit de billes selon l'une des revendications 1 à 3, **caractérisé en ce qu'**au moins un élément de liaison comporte un mécanisme générateur de son qui est destiné à générer un son pendant la traversée de l'élément de liaison par une bille.

5. Circuit de billes selon la revendication 4, **caractérisé en ce qu'**au moins une ouverture de sortie latérale (19) est ménagée au moins dans une partie des éléments de liaison (4, 5, 6, 7, 8, 9, 10, 11) et **en ce qu'**au moins une portion (20) du perçage ménagé à l'intérieur de l'élément de liaison présente un angle d'inclinaison par rapport à l'horizontale compris entre 0° et 90° de sorte qu'une bille, qui tombe dans une portion de perçage vertical (18), subit lors de la traversée du perçage une accélération présentant une composante, horizontale.

6. Circuit de billes selon la revendication 5, **caractérisé en ce qu'**au moins une partie des éléments de liaison (4, 5, 6, 7, 8, 9, 10, 11) comporte deux ouvertures de sortie latérales (19) qui sont formées par une bifurcation de la portion de perçage vertical (18).

7. Circuit de billes selon la revendication 5 ou 6, **caractérisé en ce que** le point médian des ouvertures de sortie latérales (19) est situé par rapport au bord inférieur de l'élément de liaison à une distance qui est la somme de l'épaisseur du rail de roulement et du rayon de l'ouverture de sortie latérale.

8. Circuit de billes selon l'une des revendications 1 à 7, **caractérisé en ce qu'**au moins une partie des éléments de liaison (4, 5, 6, 7, 8, 9, 10, 11) comporte dans la région inférieure un passage (21) s'étendant horizontalement.

9. Circuit de billes selon l'une des revendications 1 à 8, **caractérisé en ce que** les éléments de liaison (4, 5, 6, 7, 8, 9, 10, 11) ont en partie des hauteurs effectives différentes qui correspondent à un multiple entier d'une dimension modulaire prédéterminée.

10. Circuit de billes selon la revendication 9, **caractérisé en ce que** la dimension modulaire est déterminée par l'épaisseur (verticale) des rails de roulement (1, 2, 3).

11. Circuit de billes selon l'une des revendications 1 à 10 **caractérisé en ce qu'**au moins une partie des rails (1, 2, 3) comporte chacune au moins trois perçages traversants (15) resp. trois ouvertures traversantes.

12. Circuit de billes selon l'une des revendications 1 à 11, **caractérisé en ce qu'**au moins une partie des rails de roulement (1, 2, 3) comporte, à au moins une portion d'extrémité, deux perçages (15) situés à faible distance.

13. Circuit de billes selon la revendication 12, **caractérisé en ce que** les rails (1, 2, 3) comportent chacun au moins trois perçages traversants (15) resp. trois ouvertures traversantes.

14. Circuit de billes selon l'une des revendications 11 à 13, **caractérisé en ce qu'**une partie des rails comporte un passage traversant (15) ménagé sensiblement au milieu de leur longueur.

15. Circuit de billes selon la revendication 12 ou 13, **caractérisé en ce qu'**une partie des rails comporte deux ouvertures traversantes resp. deux perçages traversants (15) situés sensiblement au milieu de leur longueur.

16. Circuit de billes selon l'une des revendications 1 à 15, **caractérisé en ce que** les guides de billes dans les rails sont formés par une fente traversante (14) s'étendant avantageusement le long d'une ligne médiane longitudinale des rails.

17. Circuit de billes selon l'une des revendications 1 à 16, **caractérisé en ce qu'**il est prévu sur les rails de roulement (1, 2, 3) et sur les éléments de liaison (4, 5, 6, 7, 8, 9, 10, 11) des saillies (16) et des creux (15, 18) qui s'engagent mutuellement les uns dans les autres lorsque les rails de roulement et les éléments de liaison sont assemblés, de sorte que les rails et les éléments de liaison assemblés sont protégés contre des déplacements relatifs latéraux.

18. Circuit de billes selon la revendication 17, **caractérisé en ce que** les saillies (16) et les creux (15, 18) sont agencés concentriquement aux perçages traversants verticaux (15, 18) resp. aux portions de perçage de rails (1, 2, 3) et d'éléments de liaison (4, 5, 6, 7, 8, 9, 10, 11 ).

19. Circuit de billes selon la revendication 18, **caractérisé en ce que** les saillies et les creux sont conformés circulairement resp. annulairement de sorte que, lorsqu'ils sont assemblés, les rails (1, 2, 3) et les éléments de liaison (4, 5, 6, 7, 8, 9, 10, 11) peuvent tourner les uns par rapport aux autres autour de l'axe du cercle commun des saillies (16) et des creux (15,18).

20. Circuit de billes selon l'une des revendications 1 à 19, **caractérisé en ce que** les éléments de liaison (4, 5, 6, 7, 8, 9, 10, 11) comportent sur leur côté supérieur un creux annulaire (18) entourant l'ouverture supérieure et sur leur côté inférieur une saillie cylindrique (16), ou en cylindre, qui est coaxiale audit creux et dont le diamètre extérieur est inférieur ou égal au diamètre de l'ouverture supérieure des perçages traversants (15) des rails (1, 2, 3), ce diamètre correspondant avantageusement d'autre part au diamètre intérieur du creux situé au-dessus.

21. Circuit de billes selon l'une des revendications 1 à 20, **caractérisé en ce que** les rails de roulement (1, 2, 3) comportent sur leur côté inférieur, dans au moins une partie des perçages traversants (15), une saillie annulaire qui est placée concentriquement à ce perçage et dont le diamètre extérieur est égal au diamètre intérieur du creux annulaire des éléments de liaison.

22. Circuit de billes selon l'une des revendications 1 à 21, **caractérisé en ce qu'**il est prévu des plaques de liaison (12, 13) qui comportent un ou plusieurs perçages traversants (18) dont les dimensions, y compris d'éventuelles saillies prévues à l'extrémité inférieure du perçage, correspondent aux dimensions du perçage traversant (15) des rails de roulement (1, 2, 3).

23. Circuit de billes selon la revendication 22, **caractérisé en ce que** les plaques de liaison (12, 13) ont une hauteur effective qui correspond à un multiple entier de l'épaisseur (verticale) des rails de roulement (1, 2, 3).

24. Circuit de billes selon l'une des revendications 1 à 23, **caractérisé en ce qu'**il est prévu au moins un rail de roulement (3) dont les portions d'extrémité, qui s'étendent horizontalement et qui sont dotées de perçages traversants resp. de perçages de liaison, sont reliées par une portion de circuit de roulement qui est inclinée et dont la longueur et l'inclinaison sont dimensionnées de telle sorte que la différence de niveau entre les portions d'extrémité horizontale correspond à un multiple entier de la dimension modulaire déterminée par l'épaisseur des rails de roulement.

25. Circuit de billes selon l'une des revendications 1 à 24, **caractérisé en ce qu'**au moins une paire de pièces de guidage (17) sont fixées des deux côtés de la gorge de roulement sur la face supérieure des rails de liaison, l'extrémité des pièces de guidage du côté du perçage traversant (15) des rails de roulement (1, 2, 3) étant légèrement plus éloignée de la gorge que l'autre extrémité des pièces de guidage.

26. Circuit de billes selon l'une des revendications 1 à 25, **caractérisé en ce qu'**il est prévu au moins un élément de pontage qui peut être placé sur une ouverture traversante resp. sur un perçage traversant de façon à fermer celle-ci resp. celui-ci.

27. Circuit de billes selon la revendication 26, **caractérisé en ce que** l'élément de pontage comporte au moins sur un côté des éléments de guidage.

28. Circuit de billes selon la revendication 26 ou 27, **caractérisé en ce que** l'élément de pontage comporte au moins un ergot de guidage (31).

29. Circuit de billes selon l'une des revendications 1 à 28, **caractérisé en ce qu'**il est prévu au moins un élément de criblage qui comporte une ouverture traversante resp. un perçage traversant (32') qui est plus petit que les ouvertures traversantes des rails de roulement et des éléments de liaison (32) permettant le passage des éléments de roulement ou des billes de petites dimensions et entravant le passage des éléments de roulement ou des billes de grande dimension.

30. Circuit de billes selon l'une des revendications 1 à 29, **caractérisé en ce qu'**il est prévu un élément basculant (33) qui peut être positionné sensiblement librement sur les rails de roulement et sur les éléments de liaison et qui comporte un mécanisme de réception présentant une position de réception et une position de libération, le mécanisme de réception étant en mesure, dans la position de réception, de recevoir au moins un élément de roulement et, dans la position de libération, de libérer au moins un élément de roulement.

31. Circuit de billes selon la revendication 30, **caractérisé en ce que** le mécanisme de réception dans la position de réception est en équilibre stable, lequel équilibre devient instable à la suite de la réception d'un ou de plusieurs éléments de roulement de sorte que le mécanisme de réception passe dans la position de libération.

32. Circuit de billes selon la revendication 30 ou 31, **caractérisé en ce que** l'élément basculant comporte deux mécanismes de réception, le premier mécanisme de réception et le deuxième mécanisme de réception étant respectivement dans la position de réception et dans la position de libération lorsque l'élément basculant se trouve dans un premier état et le premier mécanisme de réception et le deuxième mécanisme de réception étant respectivement dans la position de libération et dans la position de réception lorsque l'élément basculant (33) se trouve dans un deuxième état.

33. Circuit de billes selon l'une des revendications 1 à 32, **caractérisé en ce qu'**il est prévu un élément spiralé (35) qui sert à recevoir des éléments de roulement, avantageusement des billes, qui sont guidés par l'élément spiralé (35) sur un circuit en spirale qui s'étend avantageusement en cône.

34. Circuit de billes selon la revendication 33, **caractérisé en ce que** la hauteur du cône qui est entouré par le circuit en spirale correspond à un multiple entier de la dimension modulaire.

35. Circuit de billes selon la revendication 33 ou 34, **caractérisé en ce que** l'élément spiralé (35) peut prendre au moins deux positions, le circuit en spirale ne comportant sensiblement aucune composante verticale dans une position d'appui et le circuit en spirale s'étendant en cône dans une position de jeu.

36. Circuit de billes selon la revendication 35, **caractérisé en ce que** l'élément spiralé présente plusieurs positions de jeu qui se distinguent par une hauteur différente du cône entouré par le circuit en spirale, laquelle hauteur est à chaque fois avantageusement un multiple entier de la dimension modulaire.

37. Circuit de billes selon l'une des revendications 33 à 36, **caractérisé en ce que** les billes sont soumises sur le circuit en spirale à une accélération générée par l'élément spiralé (35), laquelle accélération ne présente essentiellement qu'une composante dirigée radialement vers l'intérieur qui est exercée (en tant que force de réaction à une force centrifuge) sur la bille par un guide définissant le côté extérieur du circuit de déplacement en spirale de la bille.

38. Circuit de billes selon l'une des revendications 33 à 37, **caractérisé en ce que** l'élément spiralé (55) comporte une portion de rail de roulement rectiligne et sensiblement horizontal et une portion spiralée.

39. Circuit de billes selon l'une des revendications 33 à 38, **caractérisé en ce que** l'élément spiralé (55) est étudié pour être pratiqué des deux côtés.

40. Circuit de billes selon l'une des revendications 1 à 39, **caractérisé en ce qu'**il est prévu un élément de blocage (54, 66, 67) qui bloque au moins temporairement le chemin de la bille.

41. Circuit de billes selon la revendication 40, **caractérisé en ce que** l'élément de blocage (54, 66, 67) comporte un mécanisme de déclenchement (66, 67) dont d'actionnement permet à au moins une bille de surmonter l'élément de blocage.

42. Circuit de billes selon la revendication 40 ou 41, **caractérisé en ce que** l'élément de blocage comporte un corps de base (54) et un mécanisme de déclenchement (66, 67) placé de façon mobile dans ledit corps de base.

43. Circuit de billes selon la revendication 42, **caractérisé en ce que** le mécanisme de déclenchement (66, 67) est conformé de façon à pouvoir être déclenché par une bille roulant sur un rail de roulement voisin, de préférence un rail de roulement sous-jacent.

44. Circuit de billes selon la revendication 43, **caractérisé en ce que** le mécanisme de déclenchement est constitué d'un balancier (58), d'un dispositif de suspension pivotant se présentant par exemple sous la forme d'un pivot (57) et d'un étrier (60).

45. Circuit de billes selon la revendication 44, **caractérisé en ce que** l'étrier (60) comporte un creux resp. une cavité (61).

46. Circuit de billes selon la revendication 44 ou 45, **caractérisé en ce que** le corps de base (54) présente une ouverture d'entrée supérieure (18) et une ouverture de sortie latérale (19).

47. Circuit de billes selon la revendication 46, **caractérisé en ce que** l'étrier a sensiblement la forme d'un quadrilatère en coupe transversale latérale, la surface supérieure étant le cas échéant incurvée concave, et la hauteur d₂ du quadrilatère du côté de l'étrier dirigé vers l'ouverture de sortie étant supérieure à la hauteur du quadrilatère du côté de l'étrier opposé à l'ouverture de sortie.

48. Circuit de billes selon l'une des revendications 1 à 47, **caractérisé en ce qu'**au moins un rail de roulement comporte une portion incurvée autour d'un axe s'étendant verticalement.

49. Circuit de billes selon la revendication 48, **caractérisé en ce qu'**au moins un rail de roulement (68) décrit un cercle.

50. Circuit de billes selon la revendication 48 ou 49, **caractérisé en ce qu'**au moins un rail de roulement (70, 71 ) décrit un segment de cercle.

51. Circuit de billes selon la revendication 50, **caractérisé en ce qu'**au moins un rail de roulement (70, 71) décrit un segment de cercle de 60° ou bien de 120°.

52. Circuit de billes selon la revendication 50 ou 51, **caractérisé en ce qu'**au moins un rail de roulement (70, 71) en segment de cercle comporte au niveau d'au moins une portion d'extrémité un perçage (15), qui a sensiblement une forme semi-circulaire et qui est entouré avantageusement par un demi-cylindre creux (16), s'étendant concentriquement.

53. Circuit de billes selon l'une des revendications 49 à 52, **caractérisé en ce que** les rails de roulement circulaires et les rails de roulement en segment de cercle comportent des perçages traversants qui sont ménagés avantageusement le long du circuit circulaire à une distance les uns des autres qui est d'environ 0,333 x π x r, où r est le rayon de courbure du rail de roulement et π est le nombre Pi.

54. Circuit de billes selon la revendication 33, **caractérisé en ce que** le rayon de courbure r correspond à la longueur effective d'au moins un rail de roulement, la longueur effective correspondant à la distance entre deux perçages traversants (15) sur le rail de guidage, lesquels perçages ne sont pas nécessairement adjacents.

55. Circuit de billes selon l'une des revendications 1 à 54, **caractérisé en ce que** au moins un rail de roulement comporte une bifurcation.

56. Circuit de billes selon la revendication 55, **caractérisé en ce qu'**au moins un rail de roulement, qui comporte une bifurcation, possède un élément de déviation (73) permettant de régler le chemin de billes qui doit être emprunté par une bille.
